# EUROPÄISCHE PATENTSCHRIFT

(11) **EP 0 651 723 B1**
(45) Veröffentlichungstag und Bekanntmachung des Hinweises auf die Patenterteilung: **14.10.1998**
(21) Anmeldenummer: 93917624.4
(22) Anmeldetag: 22.07.1993
(51) Int. Cl.: B65H 35/00

(54) **VORRICHTUNG ZUR AUFNAHME VON FOLIENROLLEN UND ZUM ABTRENNEN VON TEILSTÜCKEN DER FOLIE**
DEVICE FOR RECEIVING FILM ROLLS AND FOR CUTTING SECTIONS OF FILM
DISPOSITIF DE RECEPTION DE ROULEAUX DE PELLICULES ET DE COUPE DE SECTIONS DE LA PELLICULE

(30) Priorität: 22.07.1992 DE 9209837 U; 10.12.1992 DE 9216733 U; 12.05.1993 DE 9306983 U; 28.05.1993 DE 9307856 U
(43) Veröffentlichungstag der Anmeldung: 10.05.1995
(73) Patentinhaber: EMSA-Werke Wulf GmbH & Co., 48282 Emsdetten (DE)
(72) Erfinder: WEINBACH, Bernhard, D-58339 Breckerfeld (DE); HÖRNLEIN, Reinhard, D-37603 Holzminden (DE)
(74) Vertreter: Grünecker, Kinkeldey, Stockmair & Schwanhäusser Anwaltssozietät
(86) Internationale Anmeldenummer: EP9301954
(87) Internationale Veröffentlichungsnummer: WO9402401

(56) Entgegenhaltungen:
- DE-U- 9 202 778
- US-A- 3 236 427
- US-A- 5 044 241

## Beschreibung

Die Erfindung betrifft eine Vorrichtung zur Aufnahme von Folienrollen und zum Abtrennen von Teilstücken der Folie.

Bei einer aus der FR-A-24 41 570 bekannten Vorrichtung sind Trennprofil und Trenneinrichtung beabstandet voneinander angeordnet, wobei das Trennprofil an dem feststehenden Gehäuse angeformt ist und die Trenneinrichtung an einer am Gehäuse angeformten Führungsschiene verschiebbar gelagert ist. Die Spendeöffnung ist als Schlitz zwischen der Führungsschiene und dem Trennprofil in dem Gehäuse ausgespart und seitlich weist das Gehäuse eine durch einen Deckel abdeckbare Einschiebeöffnung für eine Folienrolle auf. Dabei ist das Einlegen einer neuen Folienrolle relativ umständlich, da die Folienrolle von der Seite her eingeführt werden und die Trenneinrichtung ganz auf die Seite geschoben werden muß, um die Spendeöffnung freizugeben. Danach muß versucht werden, durch den Führungsschlitz die noch in dem Gehäuse befindliche Folienfahne zu ergreifen und durch den schmalen Schlitz nach außen zu führen. Da man hierzu von vorne oder von der Seite keinen ausreichenden Zugang zum Einfädeln der Folienfahne hat, wird man in der Regel die ganze Vorrichtung von der Wand abnehmen müssen, um dann von der offenen Rückseite her die Folienfahne durch den Schlitz zu fädeln.

In der US-A-3,236,427 ist ein Folienspender bekannt, bei dem an einem an der Frontseite verschwenkbaren Deckel die Trenneinrichtung verschiebbar gelagert ist. An der unteren Seite des Gehäuses ist eine Auflageschnittleiste angeformt, in die das Trennprofil bei geschlossenem Deckel eingreift und die dabei von dem Deckel abgedeckt wird. Zum Abziehen und Abtrennen einer Folienfahne muß der Deckel geöffnet werden, um die darunterliegende Folienfahne zu ergreifen und herauszuziehen. Danach muß der Deckel geschlossen werden, damit die Trenneinrichtung über dem Trennprofil schneiden kann.

In der US-A-2,364,461 wird ein Folienspender vorgeschlagen, bei dem Trennvorrichtung und Trennprofil fest an dem Gehäuse montiert und hinter einem verschwenkbaren Deckel gelagert sind. Zum Abziehen und Abschneiden einer Folienbahn muß also stets der Deckel geöffnet werden, um Zugang zur Folie und zur Trenneinrichtung zu haben. Eine ähnliche Anordnung von Trenneinrichtung und Trennprofil ist in der DE-U-92 03 691.0 beschrieben.

In der nachveröffentlichten WO92/16446, die ein Dokument nach Artikel 54 (3) EPÜ darstellt, werden verschiedene Folienspendervarianten vorgeschlagen, mit einem mindestens ein Spendefach und eine Spendeöffnung aufweisenden Gehäuse, und mindestens einer mit einem an der Frontseite der Vorrichtung angeordneten Trennprofil zusammenwirkenden Trenneinrichtung, die über dem Trennprofil und quer zu einer abgezogenen Folienbahn relativ bewegbar ist, wobei ein Deckel mit mindestens einem Deckelteil (6) vorgesehen ist.

Der Erfindung liegt das technische Problem zugrunde, eine Vorrichtung der eingangs genannten Gattung dahingehend zu verbessern, daß mit ihr Folien bei einfacher Handhabung präzise und störungsfrei abzutrennen sind, wobei die Vorrichtung konstruktiv einfach aufgebaut und zu bedienen ist.

Dieses technische Problem wird erfindungsgemäß gelöst durch eine Vorrichtung mit den Merkmalen des Anspruchs 1.

Durch die Anordnung der Trenneinrichtung und des Trennprofils an demselben Deckel ist gewährleistet, daß die Trenneinrichtung stets paßgenau mit dem Trennprofil zusammenwirkt, so daß die Folie präzise durchtrennt werden kann. Auch bei einem Verschwenken oder Abnehmen des Deckels ist immer das funktionsgenaue Zusammenwirken gewährleistet.

Durch die erfindungsgemäße Ausbildung der Spendeöffnung kann die Folie bei geöffnetem Deckelteil einfach durch die Öffnung gefädelt werden.

Dabei kann der Deckel gattungsgemäß an einer Frontseite der Vorrichtung angeordnet sein. Unter der Frontseite ist in diesem Sinn jede für einen Benutzer zugängliche Seite denkbar.

Vorzugsweise sind am Deckel und insbesondere im Bereich des Trennprofils widerstandserhöhende Verstärkungselemente angeordnet.

Die Verstärkungselemente erhöhen die Steifigkeit des Deckels und insbesondere des Trennprofils. Die Verstärkungselemente nehmen beim Trennvorgang benötigte bzw. auftretende Kräfte auf und gestalten den Deckel und das Trennprofil verformungsstabil. Dies sichert eine hohe Schnittqualität. Die Verstärkungselemente können beim Urformen des Deckels einstückig mit diesem ausgebildet sein oder nachträglich an diesem angebracht werden.

Vorteilhafterweise sind die Verstärkungselemente an der Innenseite des Gehäuses, beziehungsweise des Deckels angeordnet. Dadurch sind die Verstärkungselemente optisch verdeckt. Die Gehäuseaußenseite kann den Anforderungen der Bedienperson angepaßt ausgestaltet werden.

Günstigerweise erstrecken sich längs des Trennprofils Verstärkungsleisten. Sie erhöhen die Steifheit des Deckels, insbesondere im Bereich des Trennprofils. Dadurch werden Kräfte, die z.B. über die Trenneinrichtung auf das Trennprofil ausgeübt werden, wirksam aufgenommen und das Trennprofil bleibt in seiner für das wirksame Trennen der Folie erforderlichen Form erhalten. Die Leistenform entlang des Trennprofils begünstigt insbesondere die Steifigkeit während des Verschiebens der Trenneinrichtung längs des Trennprofils.

In besonderer Weise kann das Trennprofil frontseitig aus der Ebene des Deckels erhöht hervorstehen.

Die erhöhte Anordnung steigert das Widerstandsmoment des Trennprofils, versteift dieses und schützt es vor Verformung. Eine abgezogene Folienbahn kann über das erhöhte Trennprofil gelegt und gespannt werden. Dabei dient das Trennprofil als Auflagefläche, auf der die Folienbann für den Trennvorgang günstig straff gespannt ist. Diese Spannung vermag sowohl längs des Trennprofils als auch insbesondere quer zu diesem erzeugt werden.

Der Deckel kann über eine lösbare Rastverbindung an dem Gehäuse befestigt sein. Er kann hierdurch wirksam und positionsgenau an dem Gehäuse befestigt sein. Die Verbindung ist lösbar gestaltet, so daß der Deckel von dem Gehäuse abnehmbar ist. Dies erleichtert das Austauschen einer Folienrolle. Als Rastverbindung denkbar sind beispielsweise Nocken, die am jeweiligen Gegenstück in Absätze oder Ausnehmungen eingreifen. Die Nocken können biegeelastisch gelagert sein, so daß der Deckel durch mäßigen Kraftaufwand an dem Gehäuse befestigbar ist.

Deckel und Gehäuse begrenzen vorteilhafterweise zusammen die Spendeöffnung. Dadurch ist die Spendeöffnung aus zwei verschiedenen Teilen gebildet. Durch Abnahme des Deckels von dem Gehäuse kann die Spendeöffnung vergrößert werden. Eine abgezogene Folienbahn einer neuen Folienrolle ist einfach in die vergrößerte Spendeöffnung einlegbar. Anschließend kann die Spendeöffnung durch Aufsetzen des Deckels wieder auf die normale Größe verkleinert werden. Das Ausbilden der Spendeöffnung aus zwei verschiedenen Bauteilen spart das aufwendige Herstellen einer Öffnung in einem einzigen Bauteil.

Als bevorzugte Ausführungsform sind die Verstärkungsleisten als Anlageelemente für die Folienrolle ausgebildet.

Dadurch kann die Folienrolle in dem Spendefach an den Verstärkungsleisten bzw. den Verstärkungselementen ausgerichtet und positioniert werden. Dies sichert die Folienrolle vor unkontrollierten Bewegungen oder Verklemmen in dem Spendefach bzw. an dessen Wandungen.

Zweckmäßigerweise sind die Verstärkungselemente als Abziehkante für die Folienbahn ausgebildet.

Die Abziehkante sorgt für ein geordnetes Abziehen der Folienbahn von der Folienrolle und schützt die Folienbahn vor Verknittern oder Einreißen Dabei kann die Abziehkante als Spannelement verwendet werden, über das die Folienbann abgezogen wird.

Als Variante der Erfindung bilden die Verstärkungselemente zusammen mit dem Trennprofil im wesentlichen einen U-förmigen Querschnitt.

Der U-förmige Querschnitt ist günstig für die mit den Verstärkungselementen angestrebte Versteifung des Deckels bzw. des Trennprofils. Die U-Form ist beim Herstellen des Deckels durch Kunststoffspritzen einfach herzustellen und ist materialsparend bei hoher Steifigkeit. Zudem kann der innere Teil des U-Profils als Führungs- oder Anlagefläche für einen Führungsschuh oder ein Führungsteil dienen. Die einseitig offene Form des U-Profils begünstigt die Zugänglichkeit des Trennprofils, so daß z.B. Störungen durch Einziehen oder Zwicken einer Folienbahn im Trennprofil einfach beseitigt werden können.

Es wird vorgeschlagen an dem Deckel wenigstens eine Führungsschiene auszubilden, an der ein mit der Trenneinrichtung verbundenes Führungsteil angreift und verschieblich gelagert ist.

Führungsschiene und Deckel können herstellungsgünstig zusammen gefertigt werden. Die Führungsschiene ist zusammen mit dem Deckel paßgenau an dem Gehäuse befestigbar und ist gegenüber dem an dem Deckel angeordneten Trennprofil eindeutig positioniert. Das an der Führungsschiene angreifende Führungsteil ist an dieser ausgerichtet und kann an ihr längsverschieblich zu dem Trennprofil verschoben werden. Die Trenneinrichtung ist gegenüber dem Trennprofil eindeutig positioniert und wirkt mit diesem präzise zusammen. Wahlweise kann die Führungsschiene aus den Verstärkungsleisten bzw. den Verstärkungselementen ausgebildet sein.

Vorzugsweise ist jeweils mindestens eine Führungsschiene auf jeder Seite längs des Schneidschlitzes des Trennprofils angeordnet und das Führungsteil verbindet die Führungsschienen miteinander.

Durch die symmetrische Anordnung von Führungsschiene bezüglich dem Schneidschlitz des Trennprofils werden auf das Trennprofil wirkende Kräfte bzw. auf die Führungsschiene wirkende Kräfte gleichmäßig aufgenommen. Durch das Verbinden der beiden Führungsschienen über das Führungsteil werden die beiden Führungsschienen aneinander stabilisiert. Das Führungsteil ist an beiden Führungsschienen ausgerichtet und geführt und kann Kräfte von einer Führungsschiene auf die andere übertragen bzw. daran abstützen.

Vorzugsweise sind die Führungsschienen von dem Führungsteil klammernd umfaßt.

Beim Trennvorgang auftretende Kräfte, die das Trennprofil und damit die Führungsschienen auseinanderdrücken, werden von dem Führungsteil aufgenommen. Die Führungsschienen werden parallel zueinander in Form gehalten. Ein klammerartig ausgebildetes Führungsteil ist einfach und billig herzustellen und kann einfach montiert werden.

Vorteilhafterweise sind die Führungsschienen T-förmig an dem Deckel angeordnet.

Die T-Form jeder Führungsschiene ist einfach zu formen und bildet ein stabiles Profil. Die Form eines T ist eine günstige Form für eine Schiene. Das Führungsteil kann an dieser Schiene angreifen und zwei Führungsschienen wirksam miteinander verbinden bzw. klammernd umfassen.

Günstigerweise greift die Führungsschiene in am Führungsteil ausgebildete Nuten ein.

Nuten sind an dem Führungsteil einfach herzustellen. Sie sind günstig für das Angreifen an einer Schienenform, beispielsweise der T-Form. Dabei können die Innenseiten der Nuten als Anlageflächen des Führungsteiles dienen. Über die Anlageflächen sind Kräfte zwischen zwei Führungsschienen übertragbar.

In besonderer Weise kann die Trenneinrichtung ein mit dem Führungsteil verbundenes Trennmesser aufweisen, das sich durch den Schneidschlitz hindurch erstreckt und auf der dem Führungsteil gegenüberliegenden Seite des Trennprofils mit der Trenneinrichtung verbunden ist.

Das Trennmesser ist eine stabile Verbindung zwischen Führungsteil und Trenneinrichtung, die dadurch gegeneinander positioniert sind. Das Trennmesser ist dabei günstigerweise als tragendes Verbindungsteil zwischen Trenneinrichtung und Führungsteil ausgebildet. Da sich das Trennmesser durch den Schneidschlitz hindurcherstreckt, ist es in ständigem Eingriff mit dem Schneidschlitz bzw. mit dem Trennprofil. Führungsteil und Trenneinrichtung sind über das Trennmesser gegenüber dem Schneidschlitz präzise positioniert. Bei der Handhabe der Trenneinrichtung ist diese vor Abheben der Trenneinrichtung von dem Trennprofil gesichert. Führungsteil bzw. Trenneinrichtung wirken gegeneinander jeweils als sichernde Haken gegenüber senkrecht zu dem Trennprofil auftretenden Kräften.

In besonderer Weise kann die Trenneinrichtung wenigstens zwei Rollen aufweisen, zwischen denen das Trennmesser angeordnet ist.

Die Rollen vermögen beim Trennvorgang auftretende Kräfte auf das Trennprofil zu übertragen und stellen eine leichtgängige Führung der Trenneinrichtung dar. Zwischen den beiden Rollen wird eine Folienbahn gegen das Trennprofil festgelegt und zwischen diesen zwei Spannpunkten von dem Trennmesser getrennt. Die Rollen gewährleisten eine exakte Position der Folienbahn während des Trennvorganges und gewährleisten dadurch einen einwandfreien Trennvorgang durch das Trennmesser. Die dabei erhaltene Schnittqualität ist sehr hoch.

Die erste Rolle erfaßt die Folienbahn, führt sie auf das Trennprofil zu und klemmt sie an diesem fest. Vorteilhafterweise ist die Folienbahn zwischen erster und zweiter Rolle eben aufgespannt, so daß das Trennmesser wirksam schneiden kann. Da jeweils eine Rolle auf jeder Seite des Trennmessers angeordnet ist, ist dieser Spann- und Trennvorgang in jeder der beiden Rollrichtungen identisch.

Denkbarerweise laufen die Rollen auf dem Trennprofil ab.

Dadurch wird das Trennprofil als Anlagefläche für die Folienbahn bzw. das Festlegen der Folienbahn zwischen Rollen und einer Auflage benutzt. Die Folienbahn ist im Bereich des Trennprofiles gespannt und festgelegt. Dies gewährleistet einen sauberen Schnitt mit hoher Schnittqualität. Es kann eine hohe Schnittgeschwindigkeit gewählt werden.

Möglicherweise zeigen die Rollen in das Trennprofil eingreifende Trennkanten auf.

Die Trennkanten der Rollen schwächen bzw. durchtrennen die Folienbahn bereits vor dem Trennprofil. Dadurch können insbesondere Metallfolien wirksam durchtrennt werden. Materialien, die nicht problemlos mit dem Trennmesser geschnitten werden, werden durch die rollenden Trennkanten im Zusammenwirken mit dem Trennprofil wirksam durchtrennt. Besonders widerstandsfähige Folienmaterialien werden von den Trennkanten nur geschwächt und durch das darauffolgende Trennmesser entlang der Schwächungslinie wirksam durchtrennt. Mit einer derartig ausgebildeten Trenneinrichtung sind Folien aller Art durchtrennbar.

Als bevorzugte Ausführungform ist der Deckel an dem Gehäuse drehbar gelagert, wodurch er an dem Gehäuse befestigt und gegen Ablösen oder Verlieren gesichert ist. Er kann zum Öffnen des Spendefachs oder zum Vergrößern der Spendeöffnung aufgeschwenkt werden. Wahlweise ist die Drehlagerung des Deckels stehend, hängend oder seitlich verschwenkbar ausgebildet. Über die Drehachse des Deckels ist dieser aus der Öffnungsposition in die Schließposition exakt geführt. In Schließposition ist der Deckel exakt positioniert. Dadurch ist die reproduzierbare, exakte Positionierung des Deckels gegenüber dem Gehäuse bzw. Gehäuseteilen, mit denen der Deckel zusammenwirkt, gewährleistet.

Zweckmäßigerweise kann die Drehachse des Deckels von einer begrenzenden Deckelkante beabstandet sein.

Dadurch ist der Deckel in zwei bezüglich der Drehachse einander gegenlüberiegenden Deckelteile geteilt. Er führt eine zwei einander bezüglich der Drehachse gegenüberliegende Winkelfelder überstreichende Bewegung aus. Beide Deckelteile öffnen die Deckelöffnung. Dabei greift ein Deckelteil in das Spendefach ein. Dieses Eingreifen kann zum Herausnehmen bzw. -heben einer Folienrolle aus dem Spendefach genutzt werden. Diese Anordnung der Drehachse kann auch bei Ausführung der Drehlagerung des Deckels als Langlochführung angewandt werden.

Als Variante der Erfindung erstreckt sich der Deckel im wesentlichen über die gesamte Höhe des Spendefachs.

Dadurch ist eine Spendeöffnung des Spendefachs durch den Deckel wirksam verschließbar. Die Folie ist gegen Herausrollen oder -fallen aus dem Spendefach gesichert. Durch Öffnen des Deckels ist eine ausreichend große Spendeöffnung für das Einlegen einer Folienrolle bzw. das Einfädeln einer neuen Folienbahn erzeugbar.

Es wird vorgeschlagen, den Deckel in Schließstellung stehend zu lagern.

Dadurch steht der Deckel in Schließstellung auf der Drehachse. Am Deckel treten nur geringe Drehmomente, erzeugt durch die Gewichtskräfte des Deckels auf. Der Deckel kann herunter geklappt werden und somit durch eine benutzergünstige Bewegung geöffnet werden. In geöffneter Position ist das Spendefach gut zugänglich und Folienrollen können einfach gewechselt werden.

Vorzugsweise begrenzt der Deckel in Schließstellung mit seiner oberen Kante die Spendeöffnung.

Dadurch ist die Spendeöffnung durch Öffnen des Deckels zu einer Entnahmeöffnung der Folienrolle erweiterbar. In Schließstellung des Deckels bildet sich zwischen Gehäuse und Deckel die Spendeöffnung. Das Einfädeln einer Folienbahn in die Spendeöffnung kann durch einfaches Abziehen der Folienbahn bei in das Spendefach eingelegter Folienrolle und geöffnetem Deckel und anschließendem Schließen des Deckels erfolgen. Dieser Vorgang ist sehr einfach und benutzerfreundlich. Die obere Kante des Deckels kann als Abzugskante für die Folienbahn benutzt werden. Über diese Abzugskante ist die Folienbahn wirksam spannbar.

Vorteilhafterweise weist der Deckel im Bereich der oberen Kante Versteifungselemente auf.

Die Versteifungselemente erhöhen die Stabilität des Deckels im Bereich der oberen Kante. Dies erweist sich insbesondere günstig beim Abziehen der Folie über die obere Kante sowie beim Schließen des drehbar gelagerten Deckels. Dabei wird der Deckel bei stehender Lagerung vorwiegend im Bereich der oberen Kante ergriffen und an das Gehäuse gedrückt. Den dabei auftretenden Kräften vermögen die Versteifungselemente stabilisierend entgegenwirken. Gleiches gilt für das Abziehen einer Folienbahn über die obere Kante hinweg.

Günstigerweise sind die Versteifungselemente deckelinnenseitig angeordnet.

Dadurch sind die Versteifungselemente bei geschlossenem Deckel verdeckt angeordnet.

Günstigerweise sind die Versteifungselemente als Folienabziehkante ausgebildet.

Die kantenförmige Ausbildung der Versteifungselemente gewährleistet ein gerades, ebenes Anliegen einer Folienbahn an den Versteifungselementen. An der Folieabziehkante kann die Folienbahn gespannt und flächig ausgerichtet werden.

In besonderer Weise kann der Öffnungswinkel des Deckels durch einen Anschlag begrenzt sein.

Dadurch ist dem Deckel eine eindeutige maximale Öffnungsposition zugeordnet und er ist gegen Herumschlagen im geöffnetem Zustand gesichert. In der Öffnungsposition ist der Deckel genau positioniert und kann beispielsweise als Auflagefläche beim Folienwechseln benutzt werden. Günstig ist die Öffnung des Deckels bis zu einer horizontalen Position. In diesem Fall kann der Deckel als ebene Auflagefläche für Folienrollen benutzt werden. Der Anschlag ist beispielsweise am Gehäuse oder am anderen feststehenden Teilen ausbildbar.

Denkbarerweise ist das Trennprofil als Öffnungswinkel begrenzender Anschlag ausgebildet, der bei vollständig geöffnetem Deckel an einem feststehendem Teil anliegt.

Dabei kann ein Teil der Form des Trennprofils als Anschlag wirken. Er kann in maximaler Öffnungsposition beispielsweise am Gehäuse anliegen.

Möglicherweise ist die Führungsschiene als Führungskanal ausgebildet, in dem das Führungsteil verschieblich gelagert ist.

Der Führungskanal kann im Querschnitt allseitig geschlossen oder teilweise offen ausgebildet sein. Das Führungsteil liegt mit seinen Seiten am Führungskanal an. Dadurch kann das Führungsteil durch Fertigen der Außenform einfach und sehr genau an den Führungskanal angepaßt hergestellt werden. Als Führungskanal denkbar sind beispielsweise viereckige, dreieckige, kreisrunde oder mehreckige Querschnitte. Alle Querschnittsformen können offen ausgebildet sein, so daß das Führungsteil über diese offene Seite leicht in den Führungskanal einbringbar und auch im Betrieb zugänglich ist.

Als bevorzugte Ausführungsform ist der Führungskanal aus mindestens zwei fest miteinander verbundenen Deckelteilen gebildet.

Dadurch kann der Führungskanal aus einzelnen Teilen separat gefertigt und anschließend zusammengesetzt werden. Das Führungsteil ist entweder von der Seite des Führungskanales her einschiebbar oder wird durch Zusammenfügen der Deckelteile zu dem Führungskanal in diesem angeordnet. Die für die Führungsaufgaben des Führungskanales maßgebenden Führungsflächen können an den einzelnen Deckelteil gesondert gefertigt werden. Einzelne Deckelteile können bei Mängel des Führungskanales ausgetauscht werden.

Vorzugsweise begrenzen die Deckelteile den Schneidschlitz.

Vorteilhafterweise weist der Führungskanal schneidschlitzseitig elastische Elemente auf.

An diesen elastischen Elementen kann das Führungsteil angelegt werden. Unebenheiten der Folie geben die elastischen Elemente federnd nach. Bei Verwenden einer Trenneinrichtung mit Rollen kann die Trenneinrichtung der jeweiligen Foliendicke angepaßt werden. Durch Wahl der Elastizität der Elemente kann der Anpreßdruck der Rollen auf die Folienbahn variiert werden.

Günstigerweise sind die elastischen Elemente als federnde Toleranzausgleichsstege ausgebildet.

Toleranzausgleichsstege sind an dem Führungskanal einfach ausbildbar. Federnde Toleranzausgleichsstege haben sich als einfaches aber wirksames Ausgleichselement für die Lagerung des Führungsteiles erwiesen.

In besonderer Weise kann an jedem Deckelteil ein federnder Toleranzausgleichssteg angeordnet sein.

Dadurch können die elastischen Elemente jeweils zusammen mit dem entsprechenden Deckelteil gefertigt werden. Durch Austauschen von Deckelteilen mit federnden Toleranzausgleichsstegen verschiedener Elastizität kann die Vorrichtung den jeweiligen Erfordernissen z.B. bezüglich der Foliendicke, angepaßt werden.

Denkbarerweise ist die dem Schneidschlitz zugewandte Seite des Führungsteils dachförmig ausgebildet.

Die Dachkante des Führungsteils kann sich an dem Schneidschlitz ausrichten und die Winkelform des Daches weist kielförmig in den Schneidschlitz hinein. Dies gewährleistet eine selbsttätige Ausrichtung des Führungsteils und einer damit verbundenen Trenneinrichtung an dem Schneidschlitz.

Möglicherweise liegt der Deckel in Schließstellung an einem Gehäuseanschlag an.

Der Gehäuseanschlag ist eine dem Deckel angepaßte Form und definiert die Schließstellung des Deckels.

In einer bevorzugten Ausführungsform ist die Folienbahn zwischen Gehäuseanschlag und oberer Kante des Deckels durchgeführt.

Dieses Merkmal kann als Labyrinth für die Folienbahn ausgebildet sein. Dadurch entstehen beim Abziehen einer Folienbahn zwischen derselben und dem Gehäuseanschlag und/oder der oberen Kante des Deckels Reibungskräfte. Die Folienbahn ist somit gegen einen leichten Widerstand abziehbar. Dieser Widerstand kann beim Spannen der Folienbann über dem Trennprofil zum einseitigen Festhalten der Folienbahn genutzt werden.

Zweckmäßigerweise kann der Deckel in Schließstellung über eine Arretiervorrichtung an dem Gehäuse lösbar befestigt sein.

Die Arretiervorrichtung hält den Deckel beim Abziehen einer Folienbahn über eine Deckelkante in geschlossener Stellung. Zum Öffnen des Deckels ist die Arretiervorrichtung lösbar gestaltet.

Als Variante der Erfindung weist die Arretiervorrichtung Rastzungen auf, die am jeweiligen Gegenstück ausgebildete Absätze oder Ausnehmungen hintergreifen.

Die Rastzungen können am Gehäuse oder am Deckel angeordnet sein und greifen am jeweiligen Gegenstück an. Wahlweise können die Rastzungen Rastnocken oder federnd ausgebildete Biegeschenkel aufweisen. Am jeweiligen Gegenstück sind Absätze oder Ausnehmungen ausgebildet, in die die Rastzungen einrasten. Durch geringe Krafteinwirkung ist diese Rastverbindung von einer Bedienperson lösbar.

Vorzugsweise ist die Arretiervorrichtung über eine frontseitige Handhabe bedienbar.

Die Handhabe kann beispielsweise als hervorstehende Lasche oder Absatz ausgebildet sein. Die frontseitige Anordnung begünstigt die Zugänglichkeit und damit die Benutzerfreundlichkeit der Arretiervorrichtung. Mehrere erfindungsgemäße Vorrichtungen können behinderungsfrei nebeneinander angeordnet werden. Die Handhabe schafft ein definiertes Element zum Betätigen der Arretiervorrichtung.

Vorteilhafterweise stehen die Rastzungen frontseitig über den Deckel hervor und weisen einen Absatz auf, der den Deckel in Schließstellung übergreift.

Dadurch ist der Deckel an seiner Öffnungsbewegung gehindert. Der Absatz kann durch leichtes Verbiegen der Rastzungen von der Übergriffsstellung über den Deckel gelöst werden, so daß der Deckel zu öffnen ist.

Günstigerweise weist die Arretiervorrichtung eine Handhabe auf, die durch eine von der Gehäusemitte zur Gehäuseseite gerichtete Bewegung bedienbar ist.

Dadurch wird die bedienende Hand beim Lösen der Arretiervorrichtung zur Gehäuseseite bewegt und der Weg zum Öffnen des Deckels freigegeben. Normalerweise wird eine Handhabe der Arretiervorrichtung mit den Daumen gelöst. Dabei können die Daumen an der Handhabe von der Gehäuseinnenseite her angreifen und durch leichten Druck nach außen geführt werden, wodurch die Arretiervorrichtung gelöst wird. Diese Bewegungsrichtung ist sehr bedienerfreundlich.

In besonderer Weise kann am Gehäuse und/oder Deckel wenigstens eine Öffnungsfeder angeordnet sein, die in Schließstellung des Deckels am jeweiligen Gegenstück elastisch verformt anliegt.

Durch die Öffnungsfeder wird der Deckel in Öffnungsrichtung federbelastet. Er springt beim Lösen von z.B. einer Arretiervorrichtung oder einer Rastvorrichtung, in Öffnungsrichtung auf. Durch Wahl der Verformung der Öffnungsfeder in Schließstellung ist die Öffnungskraft einstellbar. Im geöffneten Zustand des Deckels ist die Feder entlastet und wird beim Schließen des Deckels neu gespannt. Der Deckel kann bis zur maximalen Öffnungsstellung aufspringen oder nur in geringer Grenze aufspringen, so daß der Bediener an dem Deckel angreifen kann und diesen vollständig öffnet.

Günstigerweise ist die Öffnungsfeder als an Deckel und/oder Gehäuse angeformter Biegesteg ausgebildet.

Ein Biegesteg kann beispielsweise mit Deckel oder Gehäuse einstückig ausgeformt werden. Dies ist insbesondere in Kunststoffausführung günstig. Ein Biegesteg gewährleistet eine wirksame und ermüdungsbeständige Federwirkung. Dabei kann der Biegesteg in Schließstellung des Deckels unterhalb der Folienrolle angeordnet sein, so daß beim Öffnen des Deckels der Biegesteg zum Aushebeln der Folienrolle durch Öffnen des Deckels benutzt werden kann. Dadurch wird die Folienrolle bei Öffnen des Deckels durch den Biegesteg aus dem Spendefach ausgehoben und dem Benutzer zugeführt.

In besonderer Weise kann der Biegesteg an einem am jeweiligen Gegenstück ausgebildeten Absatz anliegen.

Der Absatz schafft eine definierte Anlage für den Biegesteg zum Verformen bzw. Spannen desselben.

Denkbarerweise ist der Biegesteg L-förmig ausgebildet und durch stirnseitige Anlage eines L-Schenkels in Schließstellung des Deckels elastisch verformt.

Dabei gewährleistet ein L-Schenkel bei Anlage am jeweiligen Gegenstück das Verformen des Biegesteges in Schließstellung. Die L-Form des Biegesteges kann beispielsweise ein Kunststoffspritzverfahren beim Urformen hergestellt werden oder ist als durch Biegen hergestellter L-förmiger Metallsteg ausgebildet.

Möglicherweise ist die Öffnungsfeder im Bereich einer seitlichen Ruheposition der Trenneinrichtung angeordnet.

Dadurch ist die Öffnungsfeder neben der Folienrolle angeordnet. Beim Öffnen des Deckels überstreicht eine als Biegesteg ausgebildete Öffnungsfeder einen freien Bereich, so daß der Deckel leicht und kontinuierlich zu öffnen ist. Dabei kann die Öffnungsfeder als an einem feststehenden Teil, beispielsweise dem Gehäuse, ausgebildeter Anschlag wirken.

Als bevorzugte Ausführungsform ist der Deckel wenigstens teilweise zylinderschalenförmig ausgebildet.

Die Zylinderschalenform ist konstruktiv stabil mit einem hohen Widerstandsmoment. Dadurch vermag der Deckel auf ihn einwirkende Kräfte, z.B. aus dem Schneidvorgang, wirksam zu widerstehen. Die Zylinderschale des Deckels ähnelt der Querschnittsform einer Folienrolle. Dadurch kann die Deckelform der Folienrolle platzsparend angepaßt sein.

Es wird vorgeschlagen, den Radius der Zylinderschale dem Radius der Folienrolle im wesentlichen anzupassen.

Dadurch ist der Deckel der Folienrolle platzsparend angepaßt und die Folienrolle ist innenseitig an der Zylinderschale geführt. Beim Folienrollenwechsel kann eine Folienrolle in die Zylinderschalenform des offenen Deckels eingelegt werden und anschließend durch Aufsetzen des Deckels automatisch in das Spendefach eingepaßt werden. Dieser Vorgang läuft bei Entnahme einer Folienrolle aus dem Spendefach umgekehrt analog ab.

Als Variante der Erfindung ist das Trennprofil an der frontseitigen Scheitelkante der Zylinderschale angeordnet.

Dadurch befinden sich Trennprofil und Trenneinrichtung an einem hervorstehenden Punkt der Vorrichtung und sind einer Bedienperson leicht zugänglich. Die auf das Trennprofil einwirkenden Kräfte werden mittig in die Zylindrischerschalenform eingeleitet, so daß der Deckel gleichmäßig mit Kräften belastet wird.

Vorzugsweise sind an dem Deckel Rippen angeordnet.

Die Rippen erhöhen die Stabilität des Deckels und sind einstückig mit ihm ausbildbar oder können nachträglich an ihm angebracht werden.

Gattungsgemäß ist auch eine Vorrichtung mit mindestens zwei Spendefächern, die jeweils einen zylinderschalenförmigen Deckel aufweisen. Vorteilhafterweise erstreckt sich von jedem Deckel eines Spendefachs in Richtung eines benachbarten Spendefachs jeweils eine Frontplatte.

Die Frontplatte schafft eine flächige Frontpartie der Vorrichtung. Sie verdeckt Gehäusevertiefungen zwischen den beiden Spendefächern bzw. zwischen zwei benachbarten Deckeln. Dabei können zwei sich von benachbarten Spendefächern aufeinanderzu erstreckende Frontplatten bei geschlossenen Deckeln aneinandergrenzen. Dies schafft eine benutzerfreundliche, verletzungsvorbeugende Frontpartie.

Günstigerweise grenzt eine Frontplatte tangential an die Zylinderschalenform des Deckels an.

Das tangentiale ineinander Überführen der Frontplatte in den zylinderschalenförmigen Deckel schafft einen weichen Übergang zwischen Frontplatte und Deckel.

In besonderer Weise können die Frontplatten zweier benachbarter Spendefächer bei geschlossenen Deckeln parallel zueinander angeordnet sein.

Zweckmäßigerweise können die Frontplatten zweier benachbarter Spendeflächer bei geschlossenen Deckeln in einer Ebene angeordnet sein.

Durch die Ebene wird eine flächige Begrenzung der Vorrichtung geschaffen. Handhabungen oder Bedienungselemente der Vorrichtung können aus dieser Ebene für die Bedienperson leicht zugänglich hervorstehen.

Als Variante der Erfindung begrenzen die Frontplatten zweier benachbarter Spendefächer eine Spendeöffnung.

Dadurch ist die Spendeöffnung einfach zwischen zwei Teilen hergestellt. Die Frontplatten können bedienerfreundlich so ausgerichtet sein, daß eine Folienbahn an der Spendeöffnung ergreifbar ist und aus dieser abgezogen werden kann.

Insbesondere bietet sich hier eine Anordnung zweier benachbarter Frontplatten in einem stumpfen oder spitzen Winkel an, dessen Winkelfeld zur Gehäuseinnenseite gerichtet ist. Diese Frontplatten bilden zusammen ein Keilprofil, von dem eine Folienbahn durch eine einfache Handbewegung ergreifbar und abziehbar ist.

Vorzugsweise ist der Deckel über er eine Langlochführung an dem Gehäuse drehverschieblich gelagert.

Dadurch ist der Deckel über eine Mischform aus translatorischer und rotatorischer Bewegung zu öffnen. Der Deckel kann durch translatorische Bewegung von einer formschlüssigen Arretierung am Gehäuse gelöst werden und anschließend durch Drehbewegung geöffnet werden.

Vorteilhafterweise ist das Langloch im wesentlichen vertikal angeordnet.

Dadurch fällt der Deckel bis zu einem Anschlag entlang dem Langloch nach unten. Er kann durch eigene Gewichtskraft in Schließstellung arretiert sein.

Günstigerweise ist am Deckel eine Nase angeformt, die einen am Gehäuse angeformten Absatz bei geschlossenem Deckel übergreift.

Über die Nase kann der Deckel an dem Absatz eingehängt werden. Dies ist insbesondere günstig bei einem drehverschieblich gelagerten Deckel. Dabei kann der Deckel durch die translatorische Bewegung entlang des Langloches an dem Absatz ein- oder ausgehängt werden und anschließend durch die Drehbewegung geöffnet werden.

In besonderer Weise kann an dem Deckel ein Winkelausleger befestigt sein, auf den die Folienrolle auflegbar ist.

Durch die Befestigung des Winkelauslegers an dem Deckel führt der Winkelausleger die analoge Drehbewegung des Deckels aus. Eine darauf aufgelegte Folie wird zwangsweise von dem Winkelausleger aus dem Spendefach ausgehebelt oder in das Spendefach eingelegt. In dem Spendefach schafft der Winkelausleger eine definierte Auflagefläche für die Folienrolle.

Der Winkelausleger kann sich bei geschlossenem Deckel parallel zum Boden des Spendefachs erstrecken.

Dabei steht der Folienrolle bei geschlossenem Deckel der maximale Raum des Spendefachs zur Verfügung. Bei geschlossenem Deckel kann der Winkelausleger am Boden des Spendefaches anstoßen und dadurch die Schließbewegung des Deckels begrenzen.

Möglicherweise erstreckt sich der Winkelausleger über die gesamte Tiefe des Spendefaches.

Dadurch wird sichergestellt, daß beim Ausklappen des Deckels der Winkelausleger die Folienrolle aus dem Spendefach aushebelt.

Als bevorzugte Ausführungsform ist am freien Endbereich des Winkelauslegers ein Mitnehmerabsatz angeordnet.

Der Mitnehmerabsatz wirkt als die Folienrolle hintergreifender Haken und nimmt die Folienrolle beim Ausschwenken durch Öffnen des Deckels mit.

Günstigerweise liegt der Winkelausleger bei geöffnetem Deckel an einem Gehäuseteil an und begrenzt den Öffnungswinkel des Deckels.

Dadurch übernimmt der Winkelausleger an dem Gehäuseteil anliegend die Funktion eines Anschlages. Durch Wahl der Länge oder Anordnung des Winkelauslegers kann der Öffnungswinkel eingestellt werden.

Als Variante der Erfindung erstreckt sich der Winkelausleger plattenförmig im wesentlichen über die gesamte Fachbreite.

Dadurch kann der Winkelausleger als flächenhaft ausgebildeter Boden des Spendefachs dienen. Dabei bildet der Winkelausleger die Unterteilung im Gehäuse in einzelne Spendefächer.

Vorzugsweise weist der Deckel auf der der Folienrolle zugewandten Seite Seitenwangen auf.

Die Seitenwangen erstrecken sich im wesentlichen in Öffnungsrichtung des Deckels. Zwischen den Seitenwangen ist die Folienrolle angeordnet. Die Seitenwangen können einen Winkelausleger und den Deckel miteinander verbinden. Die Seitenwangen bestimmen den Raum, in den eine Folienrolle einlegbar ist. Bei geöffnetem Deckel bilden die Seitenwangen im wesentlichen eine Verlängerung der Gehäuseseiten und gewährleisten, daß die Folierolle beim Schließen des Deckels in das Spendefach eingeführt wird. An den Seitenwangen können Öffnungsfedern oder in besonderer Ausführung die Biegestege angeformt sein.

Zweckmäßigerweise können Höhe und/oder Breite der Seitenwangen etwa dem Durchmesser einer Folienrolle entsprechen.

Dadurch ist die Folienrolle bei ausgeklapptem Deckel im wesentlichen über ihren gesamten Querschnitt von den Seitenwangen geführt. Die Seitenwangen können bogenförmig der Drehbewegung des Deckels angepaßt ausgeführt sein.

Vorzugsweise ist der Deckel zweiteilig mit einem hängend und einem stehend drehbar gelagerten Deckelteil ausgebildet.

Die beiden Deckelteile bilden in geöffneter Stellung einen Einführkanal für eine Folienrolle. Sie benötigen frontseitig einen geringeren Raum als die Lösung mit einem drehbaren Deckel.

Vorteilhafterweise begrenzen die beiden Deckelteile zwischen sich die Spendeöffnung.

Dadurch ist die Spendeöffnung zwischen zwei separat zu fertigenden Teilen ausgebildet. Sie kann durch Öffnen der beiden Deckelteile zu einer Entnahmeöffnung der Folienrolle erweitert werden. Das Einfädeln einer abgezogenen Folienbahn in die Spendebahn ist besonders einfach. Die Folienrolle wird in das Spendefach bei geöffneten Klappen eingelegt und ein Teil der Folienbahn abgezogen. Anschließend werden beide Deckelteile geschlossen und fassen die abgezogene Folienbahn automatisch zwischen sich und führen sie in die zwischen ihnen ausgebildete Spendeöffnung beim Schließen der beiden Deckelteile ein.

Möglicherweise sind die beiden Deckelteile an ihren in Schließstellung einander zugewandten Seiten gegengleich angefast.

Die einander zugewandten Stirnseiten der beiden Deckelteile sind einzeln beim Herstellen mit einer Fase ausbildbar oder können nachträglich angefast werden. Dabei werden die beiden Deckelteile gegengleich angefast, so daß zwischen ihnen ein schmaler Entnahmespalt entsteht, durch den die Folienbahn durchführbar ist. Durch Ausrichtung der Fasen kann die Folienbahn beim Austreten aus der Spendeöffnung wahlweise nach oben, waagerecht oder nach unten gerichtet sein.

Als Variante der Erfindung sind die beiden Deckelteile durch mechanische Getriebemittel miteinander gekoppelt.

Dadurch ist die Bewegung jedes einzelnen Deckelteiles mit der der anderen verbunden. Durch Betätigen nur eines Deckelteiles können beide Deckelteile bewegt werden. Die relative Lage beider Deckelteile zueinander ist in jeder Öffnungs- beziehungsweise Schließstellung der Deckelteile definiert. In der Schließstellung von beiden Deckelteilen gebildete Elemente oder Einrichtungen werden zuverlässig in jeder Schließstellung in gleicher Form gebildet.

Vorzugsweise sind die mechanischen Getriebemittel als miteinander in Eingriff stehende Zahnradsegmente ausgebildet.

Miteinander in Eingriff stehende Zanradsegmente gewährleisten eine exakte Positionierung der beiden Deckelteile zueinander. Dabei können die Zahnradsegmente zusammen mit am Deckel ausgebildeten Seitenwangen ausgebildet sein.

Vorteilhafterweise sind die beiden Deckelteile über eine Kulissenführung miteinander bewegungsverbunden.

Die Kulissenführung gewährleistet eine in Grenzen kontrollierbare Beweglichkeit der Deckelteile zueinander. Sie ist einfach zu fertigen und gibt den beiden Deckelteilen eine relative Bewegungsfreiheit gegeneinander.

Günstigerweise weist eines der Deckelteile einen Führungsfinger auf, der in einem Kulissenkanal des anderen Deckelteils geführt ist.

Der Führungsfinger kann stabförmig oder der Form des Kulissenkanals angepaßt ausgebildet sein. Führungsfinger und Kulissenkanal sind separat voneinander an dem jeweiligen Deckelteil zu Fertigen und anschließend einfach durch Zusammenstecken zu montieren.

In besonderer Weise kann der Kulissenkanal als einseitig offene Lasche ausgebildet sein.

Eine einseitig offene Lasche ist beispielsweise durch ein Kunststoffspritzverfahren einfach und billig herstellbar. Durch die einseitige Öffnung kann ein Führungsfinger einfach in den Kulissenkanal eingeführt werden.

Denkbarerweise sind die Deckelteile durch elastische Mittel und/oder Gewichtskräfte in Schließstellung gehalten.

Dadurch werden die Deckelteile durch Kräfte belastet in Schließstellung gehalten. Sie sind gegen ungewolltes Öffnen, beispielsweise durch beim Abziehen einer Folienbahn auftretenden Kräfte, gesichert. Als elastische Mittel kann beispielsweise ein Gummizug oder eine Schraubenfeder zwischen Gehäuse und Deckel gespannt werden.

Vorzugsweise ist an einem der beiden Deckelteile eine Steurkurve ausgebildet, die die Öffnungsbewegung der anderen Klappe steuert.

Die Steuerkurve kann beispielsweise mit den Seitenwangen an einem der beiden Deckelteile ausgebildet sein. Durch Betätigen eines Deckelteils wird das andere Deckelteil automatisch geöffnet beziehungsweise geschlossen. Vorteilhafterweise ist die Steuerklappe an dem unteren stehend gelagerten Drehdeckelteil angebracht. Das obere, hängend ausgebildete Deckelteil, wird durch Öffnen des unteren Deckels über die Steuerkurve entgegen ihrer Gewichtskraft aufgedrückt und dreht bei Schließen des unteren Deckelteils infolge ihrer Gewichtskraft in die Schließstellung zurück.

Vorteilhafterweise überlappen sich die beiden Deckelteile wenigstens bereichsweise.

Dadurch ist gewährleistet, daß das Spendefach frontseitig geschlossen ist. Die Überlappungsfuge zwischen den beiden Deckelteilen kann beispielsweise als Spendeöffnung verwendet werden. Dadurch ergibt sich für die Folienbahn ein labyrinthähnlicher Gang, der dem Abziehen der Folie einen sanften Widerstand entgegensetzt.

Günstigerweise ist das Trennprofil im Bereich einer seitlichen Ruheposition an dem mit der Trenneinrichtung verbundenen Deckel angeordnet und schwenkt mit der Trenneinrichtung zusammen beim Öffnen des Deckels aus.

Dadurch ist die Trenneinrichtung beim Ausschwenken durch das Trennprofil gestützt. Nach dem Durchtrennen einer Folie kann zum Folienwechseln die Trenneinrichtung in eine seitliche Ruheposition verschoben werden und der Deckel geöffnet werden.

In besonderer Weise kann das Spendefach als von dem Gehäuse abnehmbarer Einsatzbehälter ausgebildet sein.

Dadurch ist das Spendefach als Teilstück von dem Gehäuse entfernbar. Folienwechselarbeiten können separat von dem Gehäuse durchgeführt werden.

Das Trennprofil und die Trenneinrichtung können an dem Einsatzbehälter ausgebildet sein.

Dadurch können auch bei von dem Gehäuse getrennten Einsatzbehälter Teilstücke der Folie abgetrennt werden. Die Vorrichtung ist in Baukastenweise aus einzelnen Vorrichtungen, die zusammen in einem Gehäuse angeordnet werden können, zusammengesetzt. Dadurch wird die Verwendbarkeit der Vorrichtung wesentlich erhöht.

Möglicherweise weist der Einsatzbehälter wenigstens eine Folienwechselöffnung auf.

Durch die Folienwechselöffnung kann eine Folienrolle in den Einsatzbehälter eingebracht beziehungsweise aus ihm herausgenommen werden. Der Wechselvorgang kann unabhängig von dem Gehäuse durchgeführt werden.

Als bevorzugte Ausführungsform ist die Folienwechselöffnung bei in das Gehäuse eingesetztem Einsatzbehälter von einer Gehäusewand zumindest teilweise verschlossen.

Die Verschließbarkeit der Folienwechselöffnung sichert die Folienrolle vor ungewolltem Herausfallen aus dem Spendefach beziehungsweise dem Einsatzbehälter. Der Einsatzbehälter kann an einer beliebigen Seite offen gestaltet sein.

Zweckmäßigerweise kann zwischen Einsatzbehälter und Gehäuse eine Befestigungsvorrichtung ausgebildet sein.

Die Befestigungsvorrichtung kann lösbar gestaltet werden und fixiert den Einsatzbehälter am Gehäuse.

Als Variante der Erfindung sind am Einsatzbehälter beziehungsweise am Gehäuse elastische Verriegelungszungen ausgebildet, die in am jeweiligen Gegenstück ausgebildete Ausnehmung oder Absätze eingreifen.

Diese Art der Befestigungsvorrichtung kann im Sinne einer Rastverbindung ausgebildet sein. Diese Verbindung ist einfach betätigbar und billig herzustellen. Sie gewährleistet eine sichere Befestigung der beiden Teile aneinander und ist einfach zu lösen.

Vorzugsweise ist am Gehäuse außenseitig mindestens eine Aufhängevorrichtung für eine Folienrolle angeordnet.

An die Aufhängevorrichtung kann beispielsweise eine Papierrolle angebracht werden. Die Rolle ist von außen frei zugänglich.

Vorteilhafterweise weist die Aufhängevorrichtung zwei Winkelhebel auf, deren abgewinkelte Enden auf einer Linie angeordnet einander zugewandt sind.

Zwischen den Enden der zwei Winkelhebel kann eine Folienrolle aufgehängt werden. Die Folienrolle wird von den Winkelhebeln gehalten und ist auf diesen drehbar gelagert.

Günstigerweise sind die zwei Winkelhebel an einer Schiene am Gehäuse längsverschieblich angeordnet.

Die Schiene kann durchgehend ausgebildet sein oder aus beabstandet voneinander angeordneten Teilstücken bestehen. Die zwei Winkelhebel können auseinandergeschoben werden, so daß eine Folienrolle in den Raum zwischen ihnen eingebracht werden kann. Anschließend werden die Winkelhebel zusammengeschoben und greifen mit ihren einander zugewandten Enden in den innen hohl ausgebildeten Folienträgerkörper ein.

In besonderer Weise können die zwei Winkelhebel durch elastische Elemente aufeinander zubewegt werden.

Dadurch wird eine Folienrolle zwischen den zwei Winkelhebeln leicht festgeklemmt. Beim Abziehen einer Folienbann wirken die Winkelhebel als Bremsbacken. Es entsteht ein sanfter Widerstand gegen die Abziehbewegung, so daß die Folie bei Nachlassen der Abziehkraft in Ruheposition gehalten wird. Beim Einbringen einer Folienrolle werden die elastischen Elemente verformt und drucken anschließend über die Winkelhebeln auf die Folienrolle.

Zwischen den Winkelhebeln kann eine Zugfeder angeordnet sein, die die Winkelhebel aufeinander zubewegt.

Als Zugfeder kann beispielsweise ein Gummiband oder eine Schraubenfeder dienen. Durch sie werden die Winkelhebel aneinander gespannt und stellen eine wirksame Halte- und Bremsvorrichtung für die Folienrolle dar.

Möglicherweise sind die Winkelhebel drehbar am Gehäuse gelagert.

Dadurch können die Winkelhebel in eine gewünschte Position gedreht werden.

Als bevorzugte Ausführungsform sind die Winkelhebel in Gehäuseausnehmungen versenkbar.

Dadurch können die Winkelhebel in eine verdeckte Ruheposition gebracht werden und die Vorrichtung kann platzsparend gestaltet werden. Dies ist insbesondere günstig beim Transport.

Es wird vorgeschlagen, das Trennprofil einer gattungsgemäßen Vorrichtung an einem drehbar gelagerten Deckel anzuordnen und im Bereich des Trennprofil als Führungsschienen ausgebildete, Verstärkungsleisten anzuordnen, wobei sich das Trennmesser von der Trenneinrichtung aus durch den Schneidschlitz hindurch erstreckt und ein auf der der Trenneinrichtung gegenüberliegenden Seite des Trennprofils angeordnetes Führungsteil mit der Trenneinrichtung verbindet.

Dadurch ist die Trenneinrichtung mit dem Führungsteil an den Führungsschienen längs des Trennprofils längsverschieblich gelagert. Diese Führungslagerung ist an einem drehbar gelagerten Deckel angeordnet, so daß durch Schwenken des Deckels Trennprofil und Trenneinrichtung mit Führungsteil mitgeschwenkt werden. Die Verstärkungsleisten nehmen die auf den Deckel durch den Schneidvorgang einwirkenden Kräfte auf und stabilisieren den Deckel.

Als Variante der Erfindung umfaßt das Führungsteil die Verstärkungsleisten klammerförmig.

Dadurch werden die Verstärkungsleiten wirksam zusammengehalten und Trennprofil und Schneidschlitz verbleibt unabhängig von den auf sie einwirkenden Kräften, in der für den Trennvorgang notwendigen Form.

Ausführungsbeispiele der Erfindung sind in der Zeichnung dargestellt und werden nachstehend erläutert.

Es zeigen:
- Fig.1: einen Vertikalschnitt durch eine erfindungsgemäße Vorrichtung mit zwei Spendefächern und einer außenseitig angebrachten Folienrolle,
- Fig.2: einen Querschnitt durch eine erfindungsgemäße Trenneinrichtung mit einem Verstärkungsleisten aufweisendem Trennprofil und Führungsschienen umfassendem Führungsteil,
- Fig.3: einen Vertikalschnitt durch ein Spendefach einer erfindungsgemäßen Vorrichtung,
- Fig.4: einen Horizontalschnitt durch eine erfindungsgemäße Vorrichtung mit einer gehäusefrontseitig hervorstehenden Handhabe,
- Fig.5: eine Frontansicht der erfindungsgemäßen Vorrichtung aus Fig. 4 mit zwei Spendefächern,
- Fig.6: einen Querschnitt durch eine erfindungsgemäße Trenneinrichtung, die über ein Trennmesser mit einem in einem Führungskanal gelagerten Führungsteil verbunden ist,
- Fig.7: einen Querschnitt durch einen Deckel einer erfindungsgemäßen Vorrichtung mit rundstabförmig ausgeführtem Führungsteil und am Deckel ausgeformten Kulissenkanal,
- Fig.8: einen Längsschnitt durch eine erfindungsgemäße Trenneinrichtung mit rollengelagertem Führungsteil,
- Fig.9: einen Querschnitt durch eine erfindungsgemäße Trenneinrichtung nach Fig. 8 mit Trennmesser und rollengelagertem Führungsteil,
- Fig.10: einen Längsschnitt durch eine erfindungsgemäße Trenneinrichtung mit V-förmig aus dem Schneidschlitz hervorragendem Trennmesser,
- Fig.11: einen Querschnitt durch eine erfindungsgemäße Trenneinrichtung mit kegelstumpfförmig ausgeführter Rolle und einseitig angefasten Trennmesser,
- Fig.12: eine Frontansicht einer erfindungsgemäßen Vorrichtung mit seitlich angeordneten Handhaben in zwei Halbschnitten mit geöffneten beziehungsweise geschlossenen Deckeln,
- Fig.13: einen Vertikalschnitt durch eine erfindungsgemäße Vorrichtung mit zwei Spendefächern und jeweils einem geschlossenen und einem geöffneten Deckel,
- Fig.14: einen Vertialschnitt durch eine erfindungsgemäße Vorrichtung mit zwei Spendefächern und gehäuseaußenseitig angebrachten Winkelhebeln,
- Fig.15: einen Vertikalschnitt durch ein Spendefach einer erfindungsgemäßen Vorrichtung mit zweiteilig ausgeführtem Führungskanal und Toleranzausgleichsstegen,
- Fig.16: eine Oberansicht eines Deckels einer erfindungsgemäßen Vorrichtung mit in seitlicher Ruheposition der Trenneinrichtungen angeformten Biegestegen,
- Fig.17: einen Vertikalschnitt durch ein Spendefach einer erfindungsgemäßen Vorrichtung mit zweiteilig ausgeführtem Führungskanal und lösbar anbringbarem Winkelhebel,
- Fig.18: eine teilweise Frontansicht einer erfindungsgemäßen Vorrichtung mit zylinderschalenförmig ausgeführten Deckeln,
- Fig.19: einen Vertikalschnitt durch eine erfindungsgemäße Vorrichtung mit zylinderschalenförmig ausgebildeten Deckeln,
- Fig.20: einen Vertikalschnitt durch einen zylinderschalenförmigen mit Rippen und einer Frontplatte versehenen Deckel,
- Fig.21: einen Querschnitt durch eine auf dem zylinderschalenförmigen Deckel angeordnete Trenneinrichtung längs der Schnittlinie XXI - XXI in Figur 20,
- Fig.22: einen Vertikalschnitt durch eine erfindungsgemäße Vorrichtung mit zylinderschalenförmig ausgeführten Deckeln und auf der Deckelschale versetzt angeordneten Drehachsen der Deckel,
- Fig.23: einen Vertikalschnitt durch eine erfindungsgemäße Vorrichtung mit zylinderschalenförmig ausgeführten Deckeln, die über eine Langlochführung am Gehäuse gelagert sind,
- Fig.24: eine teilweise Frontansicht einer erfindungsgemäßen Vorrichtung,
- Fig.25: einen Vertikalschnitt durch eine erfindungsgemäße Vorrichtung mit zweiteilig ausgeführten Deckeln,
- Fig.26: einen Vertikalschnitt durch eine erfindungsgemäße Vorrichtung mit zweiteilig ausgeführten Deckeln und einem gehäuseaußenseitig angeordneten Winkelhebel,
- Fig.27: einen Vertikalschnitt durch eine erfindungsgemäße Vorrichtung mit L-förmig ausgeführtem Biegesteg,
- Fig.28: eine teilweise Frontansicht einer erfindungsgemäßen Vorrichtung,
- Fig.29: einen Vertikalschnitt durch eine erfindungsgemäße Vorrichtung mit aneinander kulissengeführten Deckeln,
- Fig.30: einen Vertikalschnitt durch eine erfindungsgemäße Vorrichtung,
- Fig.31: eine Rückansicht einer erfindungsgemäßen Vorrichtung in zwei Halbschnitten mit außenseitig am Gehäuse angeordneten Winkelhebeln,
- Fig.32: eine Teilansicht eines in einer Schiene durch eine Zugfeder belasteten Winkelhebel und
- Fig.33: einen Längsschnitt durch eine erfindungsgemäße Vorrichtung mit zwei als Einsatzbehälter ausgebildeten Spendefächern.

In der Zeichnung ist eine Vorrichtung 1 mit einem oder mehreren übereinander angeordneten Spendefächern 2 dargestellt. In den Spendefächern 2 befindet sich jeweils eine Folienrolle 3. Von den Folienrollen 3 ist eine Folienbahn 4 abgezogen und durch eine Spendeöffnung 5 des jeweiligen Spendefaches 2 hindurchgeführt.

Die Spendefächer 2 sind durch Deckel 6 verschließbar. Ein Deckel 6 ist drehbar an dem Gehäuse 7 der Vorrichtung 1 gelagert. Der Deckel 6 weist ein Trennprofil 8 auf, das aus der Ebene des Deckels zur Frontseite der Vorrichtung 1 hervorsteht.

Im Bereich des Trennprofiles 8 sind am Deckel 6 gehäuseinnenseitig Verstärkungsleisten 9 angebracht. Die Verstärkungsleisten 9 erstrecken sich parallel zu dem Trennprofil 8. Zwischen den Verstärkungsleisten 9 ist ein Führungsteil 10 angeordnet, das längs dem Trennprofil 8 beziehungsweise den Verstärkungsleisten 9 verschieblich gelagert ist. Es liegt am Trennprofil 8 und den Verstärkungsleisten 9 innenseitig an.

Die Verstärkungsleisten 9 bilden mit dem Trennprofil 8 ein im wesentlichen U-förmiges Profil. Dabei reichen die als U-Schenkel ausgebildeten Verstärkungsleisten 9 bis an eine in das Spendefach 2 eingelegte Folienrolle 3 heran. Die Höhe der Verstärkungsleisten 9 ist jeweils dem horizontalen Abstand zwischen Deckel 6 und Folienrolle 3 angepaßt. Die Verstärkungsleisten 9 sind als Abziehkanten für die Folienbahn 4 ausgebildet.

Gehäuseinnenseitig sind am Trennprofil 8 verstärkungsleisten 9 als Führungsschienen 13 ausgebildet. Das Führungsteil 10 greift mit an ihm ausgebildeten Nuten 14 an den Führungsschienen 13 an. Dabei werden die beiden Führungsschienen 13 von dem Führungsteil 10 von der Gehäuseinnenseite her klammernd umfaßt. Das Führungsteil 10 ist über die Seitenflächen der Nuten 14 an den Führungsschienen 13 geführt. Die gehäuseaußenseitig angebrachte Trenneinrichtung 12 weist zwei Rollen 15 auf, zwischen denen ein Trennmesser 16 angeordnet ist. Das Trennmesser 11 ist im wesentlichen V-förmig ausgebildet und greift mit seiner V-Spitze in den von dem Trennprofil 8 gebildeten Schneidschlitz 17 ein. Wahlweise ist die V-Spitze des Trennmessers 11 von der Gehäuseinnenseite durch den Schneidschlitz 17 nach außen zur Trenneinrichtung 12 hin gerichtet. Gehäuseinnenseitig ist das Trennmesser 11 mit dem Führungsteil 10 verbunden. Die V-Schenkel des Trennmessers 11 sind als Schneidkanten 18 ausgebildet und einseitig oder zweiseitig angefast.

Die Rollen 15 sind beidseitig des Trennmessers 11 angeordnet und befinden sich im wesentlichen in Reihe mit dem Trennmesser 11. Sie weisen jeweils eine Trennkante 19 auf, die im Eingriff mit dem Trennprofil 8 ist. Die Rollen 15 sind zumindest bereichsweise kegelstumpfförmig ausgebildet. Dabei ist die größere der Kegelstumpfdeckflächen dem Trennmesser 11 zugewandt. Im wesentlichen befinden sich die Trennkanten 19 der Rollen und die Schneidkanten 18 des Trennmessers 11 auf einer Linie. Die Rollen 15 rollen auf dam Trennprofil 8 ab.

Das Führungsteil 10 kann viereckig oder rund an die jeweilige Form der Führungsschiene 13 angepaßt sein. Wahlweise weist das Führungsteil 10 Stützrollen 20 auf. Die Stützrollen 20 sind über Biegeschenkel 21 mit dem Führungsteil 10 verbunden und rollen gehäuseinnenseitig auf dem Trennprofil 8 ab.

Die Führungsschiene 13 kann als Führungskanal 22 ausgebildet sein. Der Führungskanal 22 ist aus Führungskanalteilen 23 zusammengesetzt. Die zusammengesetzen Führungskanalteile 23 bilden zusammen den Schneidschlitz 17 und das Trennprofil 8. Ein Führungskanalteil 23 ist als Deckelkante oder Anschlagskante des Deckels weitergebildet sein.

Innenseitig an dem Führungskanal 22 sind elastische Toleranzausgleichsstege 24 ausgebildet. An ihnen liegt das Führungsteil 10 an. An jedem Führungskanalteil 23 ist jeweils ein elastischer Toleranzausgleichssteg 24 gebildet. Bei zusammengesetzten Führungskanalteilen 23 sind die elastischen Toleranzausgleichsstege 24 beabstandet voneinander angeordnet, so daß sich das Trennmesser 11 zwischen ihnen hindurch erstreckt. Das Führungsteil 10 ist auf der dem Schneidschlitz 17 zugewandten Seite dachförmig ausgebildet. Die Dachkante 25 paßt sich selbsttätig in den Schneidschlitz 17 ein.

Der an dem Gehäuse 7 drehbar gelagerte Deckel 6 erstreckt sich im wesentlichen über die gesamte Höhe des Spendefaches 2. Zwischen oberer Kante 26 des Deckels 6 und dem Gehäuse 7 ist eine Spendeöffnung 5 ausgebildet, durch die eine abgezogene Folienbahn 4 hindurchgeführt ist. Die obere Kante 26 weist Versteifungselement 27 auf. Die Versteifungselemente 27 sind als Folienabziehkante 28 an die obere Kante 26 angeformt.

Der Deckel 6 ist stehend drehbar gelagert und steht in Schließstellung im wesentlichen senkrecht über seiner Drehachse 29. Der Öffnungswinkel des Deckels 6 ist durch einen Anschlag 30 begrenzt. Der Anschlag 30 kann am Gehäuse 7, beispielsweise nahe der Drehachse 29 ausgebildet sein. Als Variante der Erfindung ist das Trennprofil 8 als öffnungswinkelbegrenzender Anschlag 30 ausgebildet. Bei vollständig geöffnetem Deckel liegt das Trennprofil 8 an dem Gehäuse 7 an.

Am Gehäuse 7 sind Rastzungen 31 ausgebildet, die frontseitig über die Schließstellung des Deckels 6 hervorstehen. Die Rastzungen 31 weisen einen Absatz 32 auf. Der Absatz 32 übergreift den Deckel 6 in Schließstellung. Die Rastzungen 31 sind über eine Handhabe 33 betätigbar. Die als frontseitig hervorstehende geriffelte Fläche ausgebildete Handhabe 33 ist durch eine von der Gehäuseinnenseite zur Gehäuseaußenseite gerichtete Bewegung bedienbar. Über sie ist die Festlegung des Deckels 6 in Schließstellung lesbar.

Am Deckel 6 beziehungsweise am Gehäuse 7 ist eine Öffnungsfeder 34 angeordnet. Die Öffnungsfeder 34 liegt in Schließstellung des Deckels 6 elastisch verformt am jeweiligen Gegenstück an. Sie ist als Biegesteg ausgeformt. Gemäß den Figuren 34, 36 und 37 ist der Biegesteg 34 L-förmig ausgeführt und liegt mit der Stirnseite eines L-Schenkels an dem jeweiligen Gegenstück an. Gemäß Figur 16 ist die Öffnungsfeder 34 am Deckel 6 angeformt und von der Folienrolle 3 beabstandet im Bereich einer seitlichen Ruheposition 35 der Trenneinrichtung 12 angeordnet. Der Deckel 6 kann gemäß den Figuren 18 bis 23 zylinderschalenförmig ausgebildet sein. In diesen Figuren ist der Deckel 6 als Halbzylinderschale 36 ausgebildet. Der Radius der Halbzylinderschale 36 ist dem Radius einer Folienrolle 3 angepaßt. Gehäuseinnenseitig weist der Deckel 6 Rippen 37 auf, die im wesentlichen vertikal verlaufen.

An die Halbzylinderschale 36 ist frontseitig tangential eine Frontplatte 38 angeformt, die in Schließstellung des Deckels 6 vertikal verläuft und sich in Richtung eines benachbarten Spendefachs 2 erstreckt. Die Frontplatten 38 zweier benachbarter Spendefächer 2 bilden zusammen eine ebene Fläche und begrenzen zwischen ihren einander zugewandten Kanten eine Spendeöffnung 5. Trennprofil 8 und Trenneinrichtung 12 sind bei zylinderschalenförmig ausgeführtem Deckel 6 an der frontseitig hervorstehenden Scheitelkante 39 des Deckels 6 angeordnet.

Die Drehachse 29 des Deckels 6 ist an einer äußeren Kante des Deckels 6 angeordnet. Wahlweise ist die Drehachse 29 von einer äußeren Kante des Deckels 6 beabstandet angeordnet. Dadurch vergrößert sich der Öffnungswinkel des Deckels 6 insbesondere bei zylinderschalenförmig ausgebildetem Deckel 6. In diesem Fall greift ein Teil des Deckels 6 beim Öffnen in das Spendefach 2 ein und dient zum Herausheben einer Folienrolle 3.

Gemäß Figur 23 ist der Deckel 6 über eine Langlochführung 40 an dem Gehäuse 7 drehverschieblich gelagert. Ein Führungsfinger 41 greift in ein vertikal angeordnetes Langloch 42 ein und ist in diesem verdrehbar und längs diesem verschiebbar. In dem Ausführungsbeispiel gemäß Figur 23 ist der Führungsfinger 41 an dem Deckel 6 ausgebildet und greift in ein am Gehäuse 7 ausgebildetes Langloch 42 ein. Umgekehrt können Führungsfinger 41 und Langloch 42 vertauscht am jeweiligen Gegenstück angeordnet sein.

Gemäß Figur 23 weist der Deckel 6 an seiner oberen Kante 26 eine Nase 43 auf, die einen am Gehäuse 7 angeformten Absatz bei geschlossenem Deckel 6 übergreift. In diesem Fall ist der Deckel 6 über den am Gehäuse 7 angeformten Absatz an das Gehäuse 7 angehängt und verbleibt durch seine eigene Gewichtskraft in der Schließstellung.
An dem Deckel 6 ist ein Winkelausleger 44 angeordnet. Deckel 6 und Winkelausleger 44 sind senkrecht zueinander angeordnet, so daß der Winkelausleger in Schließstellung des Deckels 6 horizontal und parallel zur Bodenfläche eines Spendefaches 2 zu liegen kommt. Der Winkelausleger 44 erstreckt sich im wesentlichen über die gesamte Tiefe eines Spendefachs 2 und kann an seinem freien Endbereich einen Mitnehmerabsatz 45 aufweisen. Der Mitnehmerabsatz 45 hintergreift eine Folienrolle 3 beim Öffnen des Deckels 6. Der Winkelausleger 44 liegt bei geöffnetem Deckel 6 am Gehäuse 7 an und begrenzt den Öffnungswinkel des Deckels 6. Wahlweise ist der Winkelausleger 44 plattenförmig über die gesamte Fachbreite ausgebildet.

Stirnseitig einer Folienrolle 3 ist an dem Deckel 6 parallel zu einer Gehäuseseitenwand jeweils eine Seitenwange 47 angeordnet. Die Seitenwangen 47 haben die Form eines Viertelbogens und bilden bei geöffnetem Deckel 6 eine Verlängerung der Gehäuseseitenwände 46. Höhe und Breite der Seitenwangen 47 sind dem Durchmesser einer Folienrolle angepaßt.

Der Deckel 6 kann zweiteilig mit einem hängend und einem stehende drehbar gelagerten Deckelteil 48 ausgebildet sein. Die Deckelteile 48 sind jeweils an Oberseite beziehungsweise Unterseite des Gehäuses 7 über Drehachsen 29 drehbar gelagert. Trenneinrichtung 12 und Trennprofil 8 sind an der Frontseite der Deckelteile 48 angebracht. Bei geschlossenen Deckelteilen ist die Trenneinrichtung 12 in Eingriff mit dem Trennprofil 8.

Die beiden Deckelteile 48 begrenzen zwischen sich die Spendeöffnung 5. Sie kann je nach Ausbildung der einander zugewandten Flächen der Deckelteile 48 als Labyrinth ausgebildet sein. Die beiden Deckelteile 48 können sich in geschlossenem Zustand überlappen. Gemäß Figur 34 sind die einander zugewandten Kanten der Deckelteile 48 gegengleich angefast.

In der Figur 26 sind die Seitenwangen 47 als Zahnradsegmente ausgebildet, die miteinander in Eingriff stehen.

Gemäß den Figuren 29 und 30 sind die beiden Deckelteile 48 über eine Kulissenführung miteinander bewegungsverbunden. An dem hängenden Deckelteil 48 ist ein einseitig offener Kulissenkanal 50 angeordnet, in den ein an dem stehenden Deckelteil 48 ausgebildeter Führungsfinger eingreift. Der Kulissenkanal 50 ist als einseitig offene Lasche ausgebildet.

Gemäß Figur 25 ist auf den Seitenwangen 47 eine Steuerkurve 52 ausgebildet, die die Öffnungsbewegung der hängenden Klappe 48 durch Betätigen des stehenden Deckels 48 steuert.

Gemäß Figur 27 ist ein Zahn eines Zahnradsegmentes 49 als Federsteg 53 ausgebildet. Dieser Federsteg wird beim Öffnen der Deckelteile 48 aus der Schließstellung heraus ein wenig verformt und erzeugt eine Rückstellkraft, die die Deckelteile 48 mit einer Schließkraft belastet.

Gemäß Figur 33 ist ein Spendefach 2 als abnehmbarer Einsatzbehälter 54 ausgebildet. Der Einsatzbehälter 54 ist in das Gehäuse 7 eingesetzt. An ihm sind das Trennprofil 8 und die Trenneinrichtung 12 ausgebildet. In den Einsatzbehälter 54 ist eine Folienrolle 3 über eine Folienwechselöffnung 55 einbringbar. Die Folienwechselöffnung 55 kann als offene Seite des Einsatzbehälters 54 ausgebildet sein oder ist durch einen Deckel 6 oder Deckelteile 48 verschließbar.

Eine offene Folienwechselöffnung 55 ist bei in das Gehäuse 7 eingesetztem Einsatzbehälter 54 von dem Gehäuse 7 verschlossen.

Zwischen Einsatzbehälter 54 und Gehäuse 7 ist eine Befestigungsvorrichtung 56 ausgebildet. Sie besteht aus am Gehäuse 7 ausgebildeten elastischen Verriegelungszungen 57, die in am Einsatzbehälter 54 ausgebildete Ausnehmungen 58 eingreifen.

Unterhalb des Gehäuses 7 sind zwei Winkelhebel 59 angeordnet, zwischen denen eine weitere Folienrolle 3 einsetzbar ist. Die Winkelhebel 59 sind über am Gehäuse 7 einrastbare U-Stücke 60 drehbar gelagert und senkrecht zu ihrer Drehrichtung axial verschieblich. Gemäß Figur 31 sind die Winkelhebel 59 aus der gestrichelt gezeichneten ausgeklappten Stellung in die mit durchgezogenen Linien gezeichnete Stellung verdrehbar. In der eingeklappten Stellung ist der Winkelhebel in Gehäuseausnehmungen 61 versenkt.

Zwischen den Winkelhebeln sind zwei Zugfedern 62 angeordnet. Die beiden Zugfedern sind einseitig am Gehäuse 7 befestigt und mit der jeweils anderen Seite mit einem der Winkelhebel 59 verbunden. Über die Zugfedern 62 werden die Winkelhebel 59 aufeinander zubewegt und klemmen zwischen sich eine eingesetzte Folienrolle 3 ein.

Der Deckel 6 kann durch elastische Mittel, zum Beispiel einen Federzug, mit dem Gehäuse 7 verbunden werden. Die elastischen Mittel halten den Deckel 6 durch ihre Federkraft in der Schließstellung.

Die Trenneinrichtung 12 kann einen Magneten aufweisen. Der Magnet wirkt mit einem an dem Deckel 6 angebrachten ferromagnetischen Element zusammen und hält die Trenneinrichtung 12 durch die Magnetkraft an dem Deckel 6. Günstigerweise ist das ferromagnetische Element als parallel zum Trennprofil 8 angeordnetes Band ausgebildet.

Gemäß Figur 28 weist der Deckel 6 beziehungsweise die Klappe 48 im von dem Absatz 32 übergriffenen Bereich Aussparungen 66 auf. Die Aussparungen 66 geben dem Deckel 6 beziehungsweise der Klappe 48 Raum zum geringfügigen Vergrößern der Spendeöffnung 5 durch geringes Ausschwenken.

Mit der erfindungsgemäßen Vorrichtung, beziehungsweise der Trenneinrichtung, sind Folien aller Art, insbesondere Kunststoff-, Papier-, Metall- (z.B. Aluminium) und Backpapierfolien (z.B. Pergament) zu trennen.

## Patentansprüche

1. Vorrichtung zur Aufnahme von Folienrollen (3) und zum Abtrennen von Teilstücken der Folie, mit einem mindestens ein Spendefach (2) und eine Spendeöffnung (5) aufweisenden Gehäuse (7), und mindestens einer mit einem an der Frontseite der Vorrichtung angeordneten Trennprofil (8) zusammenwirkenden Trenneinrichtung (12), die über dem Trennprofil (8) und quer zu einer abgezogenen Folienbahn (4) relativ bewegbar ist, wobei ein Deckel (6) mit mindestens einem Deckelteil (6) vorgesehen ist, und das Trennprofil (8) und die Trenneinrichtung lediglich an einem der Deckelteile (6) angeordnet sind und dort die Folie getrennt wird, wobei die Trenneinrichtung (12) an diesem Deckelteil (6) verschiebbar gelagert ist und die Spendeöffnung (5) zum Durchführen der Folie von dem Deckelteil (6) und dem Gehäuse (7) oder diesem Deckelteil (6) und einem anderen Deckelteil (48) des Gehäuses begrenzt ist.

2. Vorrichtung nach Anspruch 1,
**dadurch gekennzeichnet,**
daß am Deckel (6), insbesondere im Bereich des Trennprofils (8), widerstandserhöhende Verstärkungselemente (9) angeordnet sind, die die Steifigkeit des Deckels (6) erhöhen.

3. Vorrichtung nach Anspruch 2,
**dadurch gekennzeichnet,**
daß die Verstärkungselemente (9) an der Innenseite des Deckels angeordnet sind.

4. Vorrichtung nach einem der Ansprüche 2 oder 3,
**dadurch gekennzeichnet,**
daß sich längs des Trennprofils (8) Verstärkungsleisten (9) erstrecken.

5. Vorrichtung nach einem der vorhergehenden Ansprüche,
**dadurch gekennzeichnet,**
daß das Trennprofil (8) frontseitig aus der Ebene des Deckels (6) erhöht vorsteht.

6. Vorrichtung nach einem der Ansprüche 4 oder 5,
**dadurch gekennzeichnet,**
daß die Verstärkungsleiste (9) als Anlageelemente für die Folienrolle (3) ausgebildet sind.

7. Vorrichtung nach einem der vorhergehenden Ansprüche,
**dadurch gekennzeichnet,**
daß der Deckel (6) über eine lösbare Rastverbindung (31) an dem Gehäuse (7) befestigt ist.

8. Vorrichtung nach einem der vorhergehenden Ansprüche,
**dadurch gekennzeichnet,**
daß Deckel (6) und Gehäuse (7) die Spendeöffnung (5) begrenzen.

9. Vorrichtung nach einem der Ansprüche 2 bis 8,
**dadurch gekennzeichnet,**
daß die Verstärkungselemente (9) als Abziehkante (28) für die Folienbahn (4) ausgebildet ist.

10. Vorrichtung nach einem der Ansprüche 2 bis 9,
**dadurch gekennzeichnet,**
daß die Verstärkungselemente (9) zusammen mit dem Trennprofil (8) im wesentlichen einen U-förmigen Querschnitt bilden.

11. Vorrichtung nach einem der vorhergehenden Ansprüche,
**dadurch gekennzeichnet,**
daß an dem Deckel (6) wenigstens eine Führungsschiene (13) ausgebildet ist, an der ein mit der Trenneinrichtung (12) verbundenes Führungsteil (10) angreift und verschieblich gelagert ist.

12. Vorrichtung nach Anspruch 11,
**dadurch gekennzeichnet,**
daß jeweils mindestens eine Führungsschiene (13) auf jeder Seite längs des Schneidschlitzes (17) des Trennprofiles (8) angeordnet ist und das Führungsteil (10) die Führungsschienen (13) miteinander verbindet.

13. Vorrichtung nach Anspruch 12,
**dadurch gekennzeichnet,**
daß das Führungsteil (10) die Führungsschienen (13) klammernd umfaßt.

14. Vorrichtung nach einem der Ansprüche 11 bis 13,
**dadurch gekennzeichnet,**
daß die Führungsschiene (13) T-förmig an dem Deckel (6) angeordnet ist.

15. Vorrichtung nach einem der Ansprüche 11 bis 14,
**dadurch gekennzeichnet,**
daß die Führungsschiene (13) in am Führungsteil (10) ausgebildete Nuten (14) eingreift.

16. Vorrichtung nach einem der Ansprüche 11 bis 15,
**dadurch gekennzeichnet,**
daß die Trenneinrichtung (12) ein mit dem Führungsteil (10) verbundenes Trennmesser (11) aufweist, das sich durch den Schneidschlitz (17) hindurch erstreckt und auf der dem Führungsteil (10) gegenüberliegenden Seite des Trennprofils (8) mit der Trenneinrichtung (12) verbunden ist.

17. Vorrichtung nach einem der vorhergehenden Ansprüche,
**dadurch gekennzeichnet,**
daß die Trenneinrichtung (12) wenigstens zwei Rollen (15) aufweist, zwischen denen das Trennmesser (11) angeordnet ist.

18. Vorrichtung nach Anspruch 17,
**dadurch gekennzeichnet,**
daß die Rollen (15) auf dem Trennprofil (8) abrollen.

19. Vorrichtung nach einem der Ansprüche 17 oder 18,
**dadurch gekennzeichnet,**
daß die Rollen (15) in das Trennprofil (8) eingreifende Trennkanten (19) aufweisen.

20. Vorrichtung nach einem der vorhergehenden Ansprüche,
**dadurch gekennzeichnet,**
daß der Deckel (6) drehbar am Gehäuse (7) gelagert ist.

21. Vorrichtung nach Anspruch 20,
**dadurch gekennzeichnet,**
daß die Drehachse (29) des Deckels (6) von einer begrenzenden Deckelkante (26) beabstandet ist.

22. Vorrichtung nach einem der vorhergehenden Ansprüche,
**dadurch gekennzeichnet,**
daß sich der Deckel (6) im wesentlichen über die gesamte Höhe des Spendefachs (2) erstreckt.

23. Vorrichtung nach einem der Ansprüche 20 bis 22,
**dadurch gekennzeichnet,**
daß der Deckel (6) in Schließstellung stehend gelagert ist, wobei der Deckel (6) in Schließstellung auf der Drehachse steht.

24. Vorrichtung nach einem der vorhergehenden Ansprüche,
**dadurch gekennzeichnet,**
daß der Deckel (6) in Schließstellung mit seiner oberen Kante (26) die Spendeöffnung (5) begrenzt.

25. Vorrichtung nach einem der vorhergehenden Ansprüche,
**dadurch gekennzeichnet,**
daß der Deckel (6) im Bereich der oberen Kante (26) Versteifungselemente (27) aufweist.

26. Vorrichtung nach Anspruch 25,
**dadurch gekennzeichnet,**
daß die Versteifungselemente (27) deckelinnenseitig angeordnet sind.

27. Vorrichtung nach einem der Ansprüche 25 oder 26,
**dadurch gekennzeichnet,**
daß die Versteifungselemente (27) als Folienabziehkante (28) ausgebildet sind.

28. Vorrichtung nach einem der Ansprüche 20 bis 27,
**dadurch gekennzeichnet,**
daß der Öffnungswinkel des Deckels (6) durch einen Anschlag (30) begrenzt ist.

29. Vorrichtung nach einem der Ansprüche 20 bis 28,
**dadurch gekennzeichnet,**
daß das Trennprofil (8) als öffnungswinkelbegrenzender Anschlag (30) ausgebildet ist, der bei vollständig geöffnetem Deckel (6) an einem feststehenden Teil anliegt.

30. Vorrichtung nach einem der Ansprüche 10 bis 29,
**dadurch gekennzeichnet,**
daß die Führungsschiene (13) als Führungskanal (22) ausgebildet ist, in dem das Führungsteil (10) verschieblich gelagert ist.

31. Vorrichtung nach Anspruch 30,
**dadurch gekennzeichnet,**
daß der Führungskanal (22) aus mindestens zwei fest miteinander verbundenen Deckelteilen (23) gebildet ist.

32. Vorrichtung nach Anspruch 31,
**dadurch gekennzeichnet,**
daß die Deckelteile (23) den schneidschlitz (17) begrenzen.

33. Vorrichtung nach einem der Ansprüche 30 bis 32,
**dadurch gekennzeichnet,**
daß der Führungskanal (22) schneidschlitzseitig elastische Elemente (24) aufweist.

34. Vorrichtung nach Anspruch 33,
**dadurch gekennzeichnet,**
daß die elastischen Elemente (24) als federnde Toleranzausgleichsstege (24) ausgebildet sind.

35. Vorrichtung nach Anspruch 33 oder 34,
**dadurch gekennzeichnet,**
daß an jedem Deckelteil (23) ein federnder Toleranzausgleichssteg (24) angeordnet ist.

36. Vorrichtung nach einem der Ansprüche 11 bis 35,
**dadurch gekennzeichnet,**
daß die dem Schneidschlitz (17) zugewandte Seite des Führungsteils (10) dachförmig ausgebildet ist.

37. Vorrichtung nach einem der vorhergehenden Ansprüche,
**dadurch gekennzeichnet,**
daß der Deckel (6) in Schließstellung an einem Gehäuseanschlag (30) anliegt.

38. Vorrichtung nach Anspruch 37,
**dadurch gekennzeichnet,**
daß zwischen Gehäuseanschlag (30) und oberer Kante (26) des Deckels (6) die Folienbahn (4) durchgeführt ist.

39. Vorrichtung nach einem der vorhergehenden Ansprüche,
**dadurch gekennzeichnet,**
daß der Deckel (6) in Schließstellung über eine Arretiervorrichtung (31, 32) an dem Gehäuse (7) lösbar befestigt ist.

40. Vorrichtung nach Anspruch 39,
**dadurch gekennzeichnet,**
daß die Arretiervorrichtung (31, 32) Rastzungen (31) aufweist, die am jeweiligen Gegenstück ausgebildete Absätze oder Ausnehmungen (32) hintergreifen.

41. Vorrichtung nach einem der Ansprüche 39 oder 40,
**dadurch gekennzeichnet,**
daß die Arretiervorrichtung (31, 32) über eine frontseitige Handhabe (33) bedienbar ist.

42. Vorrichtung nach einem der Ansprüche 39 bis 41,
**dadurch gekennzeichnet,**
daß die Rastzungen (31) frontseitig über den Deckel (6) hervorstehen und einen Absatz (32) aufweisen, der den Deckel (6) in Schließstellung übergreift.

43. Vorrichtung nach einem der Ansprüche 39 bis 42,
**dadurch gekennzeichnet,**
daß die Arretiervorrichtung (31, 32) eine Handhabe (33) aufweist, die durch eine von der Gehäusemitte zur Gehäuseseite gerichtete Bewegung bedienbar ist.

44. Vorrichtung nach einem der vorhergehenden Ansprüche,
**dadurch gekennzeichnet,**
daß am Gehäuse (7) oder/und Deckel (6) wenigstens eine Öffnungsfeder (34) angeordnet ist, die in Schließstellung des Deckels (6) am jeweiligen Gegenstück elastisch verformt anliegt.

45. Vorrichtung nach Anspruch 44,
**dadurch gekennzeichnet,**
daß die Öffnungsfeder (34) als an Deckel (6) oder/und Gehäuse (7) angeformter Biegesteg (34) ausgebildet ist.

46. Vorrichtung nach Anspruch 45,
**dadurch gekennzeichnet,**
daß der Biegesteg (34) an einem am jeweiligen Gegenstück ausgebildeten Absatz anliegt.

47. Vorrichtung nach Anspruch 45 oder 46,
**dadurch gekennzeichnet,**
daß der Biegesteg (34) L-förmig ausgebildet ist und durch stirnseitige Anlage eines L-Schenkels in Schließstellung des Deckels (6) elastisch verformt ist.

48. Vorrichtung nach einem der Ansprüche 44 bis 47,
**dadurch gekennzeichnet,**
daß die Öffnungsfeder (34) im Bereich einer seitlichen Ruheposition (35) der Trenneinrichtung (12) angeordnet ist.

49. Vorrichtung nach einem der vorhergehenden Ansprüche,
**dadurch gekennzeichnet,**
daß der Deckel (6) wenigstens teilweise zylinderschalenförmig ausgebildet ist.

50. Vorrichtung nach Anspruch 49,
**dadurch gekennzeichnet,**
daß der Radius der Zylinderschale (36) dem Radius der Folienrolle (3) im wesentlichen angepaßt ist.

51. Vorrichtung nach Anspruch 49 oder 50
**dadurch gekennzeichnet,**
daß das Trennprofil (8) an der frontseitigen Scheitelkante (39) der Zylinderschale (36) angeordnet ist.

52. Vorrichtung nach einem der vorhergehenden Ansprüche,
**dadurch gekennzeichnet,**
daß an dem Deckel (6) gehäuseinnenseitig Rippen (37) angeordnet sind.

53. Vorrichtung nach einem der vorhergehenden Ansprüche mit mindestens zwei Spendefächern, die jeweils einen zylinderschalenförmigen Deckel aufweisen,
**dadurch gekennzeichnet,**
daß sich von jedem Deckel (6) eines Spendefaches (2) in Richtung eines benachbarten Spendefaches (2) jeweils eine Frontplatte (38) erstreckt.

54. Vorrichtung nach Anspruch 53,
**dadurch gekennzeichnet,**
daß eine Frontplatte (38) tangential an die Zylinderschalenform des Deckels (6) angrenzt.

55. Vorrichtung nach Anspruch 53 oder 54,
**dadurch gekennzeichnet,**
daß die Frontplatten (38) zweier benachbarter Spendefächer bei geschlossenen Deckeln (6) parallel zueinander angeordnet sind.

56. Vorrichtung nach einem der Ansprüche 53 bis 55,
**dadurch gekennzeichnet,**
daß die Frontplatten (38) zweier benachbarter Spendefächer (2) bei geschlossenen Deckeln (6) in einer Ebene angeordnet sind.

57. Vorrichtung nach einem der Ansprüche 53 bis 56,
**dadurch gekennzeichnet,**
daß die Frontplatten (38) zweier benachbarter Spendefächer (2) eine Spendeöffnung (5) begrenzen.

58. Vorrichtung nach einem der vorhergehenden Ansprüche,
**dadurch gekennzeichnet,**
daß der Deckel (6) über eine Langlochführung (40) verdrehbar und verschieblich an dem Gehäuse (7) gelagert ist.

59. Vorrichtung nach Anspruch 58,
**dadurch gekennzeichnet,**
daß das Langloch (42) im wesentlichen vertikal angeordnet ist.

60. Vorrichtung nach einem der vorhergehenden Ansprüche,
**dadurch gekennzeichnet,**
daß am Deckel (6) eine Nase (43) angeformt ist, die einen am Gehäuse (7) angeformten Absatz bei geschlossenem Deckel (6) übergreift.

61. Vorrichtung nach einem der vorhergehenden Ansprüche,
**dadurch gekennzeichnet,**
daß an dem Deckel (6) ein Winkelausleger (44) befestigt ist, auf den die Folienrolle (3) auflegbar ist.

62. Vorrichtung nach Anspruch 61,
**dadurch gekennzeichnet,**
daß sich der Winkelausleger (44) bei geschlossenem Deckel (6) parallel zum Boden des Spendefachs (2) erstreckt.

63. Vorrichtung nach einem der Ansprüche 61 oder 62,
**dadurch gekennzeichnet,**
daß sich der Winkelausleger (44) über die gesamte Tiefe des Spendefachs (2) erstreckt.

64. Vorrichtung nach einem der Ansprüche 61 bis 63,
**dadurch gekennzeichnet,**
daß am freien Endbereich des Winkelauslegers (44) ein Mitnehmerabsatz (45) angeordnet ist, der die Folienrolle beim Öffnen des Deckels hintergreift.

65. Vorrichtung nach einem der Ansprüche 61 bis 64,
**dadurch gekennzeichnet,**
daß der Winkelausleger (44) bei geöffnetem Deckel (6) an einem Gehäuseteil (7) anliegend den Öffnungswinkel des Deckels (6) begrenzt.

66. Vorrichtung nach einem der Ansprüche 61 bis 65,
**dadurch gekennzeichnet,**
daß sich der Winkelausleger (44) plattenförmig im wesentlichen über die gesamte Fachbreite erstreckt.

67. Vorrichtung nach einem der vorhergehenden Ansprüche,
**dadurch gekennzeichnet,**
daß der Deckel (6) auf der der Folienrolle (3) zugewandten Seite Seitenwangen (47) aufweist.

68. Vorrichtung nach Anspruch 67,
**dadurch gekennzeichnet,**
daß Höhe und/oder Breite der Seitenwangen (47) etwa dem Durchmesser einer Folienrolle (3) entsprechen.

69. Vorrichtung nach einem der vorhergehenden Ansprüche,
**dadurch gekennzeichnet,**
daß der Deckel (6) zweiteilig mit einem hängend und einem stehend drehbar gelagerten Deckelteil (48) ausgebildet ist, wobei das stehend gelagerte Deckelteil (48) in Schließstellung auf seiner Drehachse steht.

70. Vorrichtung nach Anspruch 69,
**dadurch gekennzeichnet,**
daß die beiden Deckelteile (48) zwischen sich die Spendeöffnung (5) begrenzen.

71. Vorrichtung nach einem der Ansprüche 69 oder 70,
**dadurch gekennzeichnet,**
daß die beiden Deckelteile (48) an ihren in Schließstellung einander zugewandten Seiten gegengleich angefast sind.

72. Vorrichtung nach einem der Ansprüche 69 bis 71,
**dadurch gekennzeichnet,**
daß die beiden Deckelteile (48) durch mechanische Getriebemittel (49, 50, 51, 52) miteinander gekoppelt sind.

73. Vorrichtung nach Anspruch 72,
**dadurch gekennzeichnet,**
daß die mechanischen Getriebemittel als miteinander in Eingriff stehende Zahnradsegmente (49) ausgebildet sind.

74. Vorrichtung nach Anspruch 72,
**dadurch gekennzeichnet**
daß die beiden Deckelteile (48) über eine Kulissenführung (50, 51) miteinander bewegungsverbunden sind.

75. Vorrichtung nach Anspruch 74,
**dadurch gekennzeichnet,**
daß eines der beiden Deckelteile (48) einen Führungsfinger (51) aufweist, der in einem Kulissenkanal (50) der anderen Klappe (48) geführt ist.

76. Vorrichtung nach Anspruch 74 oder 75,
**dadurch gekennzeichnet,**
daß der Kulissenkanal (50) als einseitig offene Lasche ausgebildet ist.

77. Vorrichtung nach einem der Ansprüche 69 bis 76,
**dadurch gekennzeichnet,**
daß die Deckelteile (48) durch elastische Mittel (53) und/oder Gewichtskräfte in Schließstellung gehalten werden.

78. Vorrichtung nach einem der Ansprüche 69 bis 77, **dadurch gekennzeichnet,**
daß an einem der beiden Deckelteile (48) eine Steuerkurve (52) ausgebildet ist, die die Öffnungsbewegung des anderen Deckelteils (48) steuert.

79. Vorrichtung nach einem der Ansprüche 69 bis 78,
**dadurch gekennzeichnet,**
daß sich die beiden Deckelteile (48) wenigstens bereichsweise überlappen.

80. Vorrichtung nach einem der Ansprüche 20 bis 79,
**dadurch gekennzeichnet,**
daß das Trennprofil (8) im Bereich einer seitlichen Ruheposition (35) an dem mit der Trenneinrichtung (12) verbundenen Deckel (6) angeordnet ist und mit der Trenneinrichtung (12) zusammen beim Öffnen des Deckels (6) ausschwenkt.

81. Vorrichtung nach einem der vorhergehenden Ansprüche,
**dadurch gekennzeichnet,**
daß das Spendefach (2) als von dem Gehäuse (7) abnehmbarer Einsatzbehälter (54) ausgebildet ist.

82. Vorrichtung nach Anspruch 81,
**dadurch gekennzeichnet,**
daß das Trennprofil (8) und die Trenneinrichtung (12) an dem Einsatzbehälter (54) ausgebildet sind.

83. Vorrichtung nach einem der Ansprüche 81 oder 82,
**dadurch gekennzeichnet,**
daß der Einsatzbehälter (54) wenigstens eine Folienwechselöffnung (55) aufweist.

84. Vorrichtung nach einem der Ansprüche 81 bis 83,
**dadurch gekennzeichnet,**
daß die Folienwechselöffnung (55) bei in das Gehäuse (7) eingesetztem Einsatzbehälter (54) von einer Gehäusewand (7) Zumindest teilweise verschlossen ist.

85. Vorrichtung nach einem der Ansprüche 81 bis 84,
**dadurch gekennzeichnet,**
daß Zwischen Einsatzbehälter (54) und Gehäuse (7) eine Befestigungsvorrichtung (56) ausgebildet ist.

86. Vorrichtung nach Anspruch 85,
**dadurch gekennzeichnet,**
daß am Einsatzbehälter (54) beziehungsweise Gehäuse (7) elastische Verriegelungszungen (57) ausgebildet sind, die in am jeweiligen Gegenstück ausgebildete Ausnehmungen oder Absätze (58) eingreifen.

87. Vorrichtung nach einem der vorhergehenden Ansprüche,
**dadurch gekennzeichnet,**
daß am Gehäuse (7) außenseitig mindestens eine Aufhängevorrichtung (59) für eine Folienrolle (3) angeordnet ist.

88. Vorrichtung nach einem der vorhergehenden Ansprüche,
**dadurch gekennzeichnet,**
daß die Aufhängevorrichtung (59) zwei Winkelhebel (59) aufweist, deren abgewinkelte Enden auf einer Linie angeordnet einander zugewandt sind.

89. Vorrichtung nach Anspruch 88,
**dadurch gekennzeichnet,**
daß die Zwei Winkelhebel (59) an einer Schiene (60) am Gehäuse (7) längsverschieblich angeordnet sind.

90. Vorrichtung nach einem der Ansprüch 88 oder 89,
**dadurch gekennzeichnet,**
daß die zwei Winkelhebel (59) durch elastische Elemente (62) aufeinander zubewegt werden.

91. Vorrichtung nach Anspruch 90,
**dadurch gekennzeichnet,**
daß zwischen den Winkelhebeln (59) wenigstens eine Zugfeder (62) angeordnet ist, die die Winkelhebel (59) aufeinander zubewegt.

92. Vorrichtung nach einem der Ansprüche 88 bis 91,
**dadurch gekennzeichnet,**
daß die Winkelhebel (59) drehbar am Gehäuse (7) gelagert sind.

93. Vorrichtung nach einem der Ansprüche 88 bis 92,
**dadurch gekennzeichnet,**
daß die Winkelhebel (59) in Gehäuseausnehmungen (61) versenkbar sind.

## Claims

1. A device for receiving foil rolls (3) and for cutting foil sections, comprising a housing (7) having at least one dispensing compartment (2) and one dispensing opening (5), and at least one cutting device (12) which cooperates with a cutting profile (8) arranged at the front side of said device and which is relatively movable over said cutting profile (8) and transversely to a withdrawn web of foil (4), wherein a cover (6) is provided with at least one cover member (6), and said cutting profile (8) and said cutting device (12) are just arranged on one of said cover members (6) and the foil is separated there, with the cutting device (12) being slidably supported on said cover member (6) and said dispensing opening (5) being defined by said cover member (6) and said housing (7) or by said cover member (6) and another cover member (48) of said housing for passing the foil therethrough.

2. The device according to claim 1,
**characterized in**
that resistance-increasing reinforcing elements (9) which increase the stiffness of said cover (6) are arranged on said cover (6), in particular in the area of said cutting profile (8).

3. The device according to claim 2,
**characterized in**
that said reinforcing elements (9) are arranged on the inside of said cover.

4. The device according to any one of claims 2 or 3,
**characterized in**
that said reinforcing strips (9) extend along said cutting profile (8).

5. The device according to any one of the preceding claims,
**characterized in**
that said cutting profile (8) projects at the front side from the plane of said cover (6) at a raised level.

6. The device according to any one of claims 4 or 5,
**characterized in**
that said reinforcing strips (9) are designed as contact elements for said foil roll (3).

7. The device according to any one of the preceding claims,
**characterized in**
that said cover (6) is secured via a detachable locking connection (31) to said housing (7).

8. The device according to any one of the preceding claims,
**characterized in**
that said cover (6) and said housing (7) define said dispensing opening (5).

9. The device according to any one of claims 2 to 8,
**characterized in**
that said reinforcing elements (9) are designed as a withdrawal edge (28) for said web of foil (4).

10. The device according to any one of claims 2 to 9,
**characterized in**
that said reinforcing elements (9) form a substantially U-shaped cross-section together with said cutting profile (8).

11. The device according to any one of the preceding claims,
**characterized in**
that said cover (6) has molded thereon at least one guide rail (13) on which a guide member (10) connected to said cutting device (12) acts and is displaceably supported.

12. The device according to claim 11,
**characterized in**
that at least one guide rail (13) is arranged at each side along a cutting slot (17) of said cutting profile (8), and said guide member (10) interconnects said guide rails (13).

13. The device according to claim 12,
**characterized in**
that said guide member (10) clampingly surrounds said guide rails (13).

14. The device according to any one of claims 11 to 13,
**characterized in**
tht said guide rail (13) is arranged in T-shaped fashion on said cover (6).

15. The device according to any one of claims 11 to 14,
**characterized in**
that said guide rail (13) engages into grooves (14) formed on said guide member (10).

16. The device according to any one of claims 11 to 15,
**characterized in**
that said cutting device (12) comprises a cutting blade (11) which is connected to said guide member (10) and extends through said cutting slot (17) and which is connected to said cutting device (12) at the side of said cutting profile (8) that is opposite to said guide member (10).

17. The device according to any one of the preceding claims,
**characterized in**
that said cutting device (12) comprises at least two rolls (15) between which said cutting blade (11) is arranged.

18. The device according to claim 17,
**characterized in**
that said rolls (15) roll on said cutting profile (8).

19. The device according to any one of claims 17 or 18,
**characterized in**
that said rolls (15) comprise cutting edges (19) engaging into said cutting profile (8).

20. The device according to any one of the preceding claims,
**characterized in**
that said cover (6) is rotatably supported on said housing (7).

21. The device according to claim 20,
**characterized in**
that the rotational axis (29) of said cover (6) is spaced apart from a boundary cover edge (26).

22. The device according to any one of the preceding claims,
**characterized in**
that said cover (6) substantially extends over the whole height of said dispensing compartment (2).

23. The device according to any one of claims 20 to 22,
**characterized in**
that in the closing position said cover (6) is supported in an upright fashion, said cover member (6) standing on the rotational axis in the closing position.

24. The device according to any one of the preceding claims,
**characterized in**
that in the closing position said cover (6) defines said dispensing opening (5) with its upper edge (26).

25. The device according to any one of the preceding claims,
**characterized in**
that said cover (6) comprises reinforcing elements (27) in the area of said upper edge (26).

26. The device according to claim 25,
**characterized in**
that said reinforcing elements (27) are arranged on the inside of said cover.

27. The device according to any one of claims 25 or 26,
**characterized in**
that said reinforcing elements (27) are designed as foil withdrawal edge (28).

28. The device according to any one of claims 20 to 27,
**characterized in**
that the opening angle of said cover (6) is defined by a stop (30).

29. The device according to any one of claims 20 to 28,
**characterized in**
that said cutting profile (8) is designed as an opening angle-defining stop (30) which rests on a stationary member in the fully opened state of said cover (6).

30. The device according to any one of claims 10 to 29,
**characterized in**
that said guide rail (13) is formed as a guide channel (22) in which said guide member (10) is displaceably supported.

31. The device according to claim 30,
**characterized in** that said guide channel (22) is composed of at least two cover members (23) which are firmly interconnected.

32. The device according to claim 31,
**characterized in**
that said cover members (23) define said cutting slot (17).

33. The device according to any one of claims 30 to 32,
**characterized in**
that said guide channel (22) comprises elastic elements (24) at the cutting slot side.

34. The device according to claim 33,
**characterized in**
that said elastic elements (24) are formed as resilient tolerance compensating webs (24).

35. The device according to claim 33 or 34,
**characterized in**
that a resilient tolerance compensating web (24) is arranged on each cover member (23).

36. The device according to any one of claims 11 to 35,
**characterized in**
that the side of said guide member (10) which faces said cutting slot (17) is roof-shaped.

37. The device according to any one of the preceding claims,
**characterized in**
that said cover (6) rests on a housing stop (30) in said closing position.

38. The device according to claim 37,
**characterized in**
that said web of foil (4) is passed between housing stop (30) and upper edge (26) of said cover (6).

39. The device according to any one of the preceding claims,
**characterized in**
that said cover (6) in said closing position is detachably secured to said housing (7) via a locking means (31, 32).

40. The device according to claim 39,
**characterized in**
that said locking means (31, 32) comprises locking tongues (31) which grip behind shoulders or recesses (32) formed on the respective counterpart.

41. The device according to any one of claims 39 or 40,
**characterized in** that said locking means (31, 32) can be operated via a handle (33) at the front side.

42. The device according to any one of claims 39 to 41,
**characterized in**
tht said locking tongues (31) project beyond said cover (6) at the front side and have a shoulder (32) which grips over said cover (6) in said closing position.

43. The device according to any one of claims 39 to 42,
**characterized in**
that said locking means (31, 32) comprises a handle (33) which can be operated through a movement oriented from the middle of said housing to the housing side.

44. The device according to any one of the preceding claims,
**characterized in**
that said housing (7) and/or said cover (6) have arranged thereon at least one opening spring (34) which rests on the respective counterpart in elastically deformed fashion in the closing position of said cover (6).

45. The device according to claim 44,
**characterized in**
that said opening spring (34) is formed as a bending web (34) molded on said cover (6) and/or said housing (7).

46. The device according to claim 45,
**characterized in**
that said bending web (34) rests on a shoulder formed on the respective counterpart.

47. The device according to claim 45 or 46,
**characterized in**
that said bending web (34) is L-shaped and elastically deformed through front contact of an L-shaped leg in the closing position of said cover (6).

48. The device according to any one of claims 44 to 47,
**characterized in**
that said opening spring (34) is arranged in the area of a lateral inoperative position (35) of said cutting device (12).

49. The device according to any one of the preceding claims,
**characterized in**
that said cover (6) is formed at least partly as a rounded cylindrical cover.

50. The device according to claim 49,
**characterized in**
that the radius of said rounded cylindrical cover (36) is substantially adapted to the radius of said foil roll (3).

51. The device according to claim 49 or 50,
**characterized in**
that said cutting profile (8) is arranged on the front peak edge (39) of said rounded cylindrical cover (36).

52. The device according to any one of the preceding claims,
**characterized in**
that ribs (37) are arranged on said cover (6) on the inside of said housing.

53. The device according to any one of the preceding claims comprising at least two dispensing compartments which have each a rounded cylindrical cover,
**characterized in**
that a respective front plate (38) extends from each cover (6) of a dispensing compartment (2) towards an adjacent dispensing compartment (2).

54. The device according to claim 53,
**characterized in**
that a front plate (38) tangentially adjoins said rounded cylindrical cover (6).

55. The device according to claim 53 or 54,
**characterized in**
that the front plates (38) of two adjacent dispensing compartments are arranged in parallel with each other in the closed state of said covers (6).

56. The device according to any one of claims 53 to 55,
**characterized in**
that said front plates (38) of two adjacent dispensing compartments (2) are arranged in one plane in the closed state of said covers (6).

57. The device according to any one of claims 53 to 56,
**characterized in**
that said front plates (38) of two adjoining dispensing compartments (2) define a dispensing opening (5).

58. The device according to any one of the preceding claims,
**characterized in**
that said cover (6) is rotatably and displaceably supported on said housing (7) via an elongated hole guide (40).

59. The device according to claim 58,
**characterized in**
that said elongated hole (42) is substantially vertically arranged.

60. The device according to any one of the preceding claims,
**characterized in**
that a nose (43) which grips over a shoulder molded on said housing (7) in the closed state of said cover (6) is molded on said cover (6).

61. The device according to any one of the preceding claims,
**characterized in**
that an angular arm (44) on which said foil roll (3) can be put is secured to said cover (6).

62. The device according to claim 61,
**characterized in**
that said angular arm (44) extends in parallel with the bottom of said dispensing compartment (2) in the closed state of said cover (6).

63. The device according to any one of claims 61 or 62,
**characterized in**
that said angular arm (44) extends over the whole depth of said dispensing compartment (2).

64. The device according to any one of claims 61 to 63,
**characterized in**
that a carrier shoulder (45) which grips behind the foil roll upon opening of said cover is arranged on the free end portion of said angular arm (44).

65. The device according to any one of claims 61 to 64,
**characterized in**
that in the opened state of said cover (6) said angular arm (44) defines the opening angle of said cover (6) by resting on a housing part (7).

66. The device according to any one of claims 61 to 65,
**characterized in**
that said angular arm (44) extends substantially over the whole compartment width in plate-like configuration.

67. The device according to any one of the preceding claims,
**characterized in**
that said cover (6) comprises side cheeks (47) at the side facing said foil roll (3).

68. The device according to claim 67,
**characterized in**
that height and/or width of said side cheeks (47) correspond approximately to the diameter of a foil roll (3).

69. The device according to any one of the preceding claims,
**characterized in**
that said cover (6) is of a bipartite structure including a suspended cover member (48) and an upright, rotationally supported cover member (48), with the upright supported cover member (48) standing on a rotational axis in the closing position.

70. The device according to claim 69,
**characterized in**
that said two cover members (48) define said dispensing opening (5) thereinbetween.

71. The device according to any one of claims 69 or 70,
**characterized in**
that said two cover members (48) are beveled in diametrically opposed fashion at their sides facing each other in the closed position.

72. The device according to any one of claims 69 to 71,
**characterized in**
that said two cover members (48) are coupled with each other by mechanical gear means (49, 50, 51, 52).

73. The device according to claim 72,
**characterized in**
that said mechanical gear means are formed as gear segments (49) which are in meshing engagement with each other.

74. The device according to claim 72,
**characterized in**
that said two cover members (48) are motionally interconnected through a link-type mechanism (50, 51).

75. The device according to claim 74,
**characterized in**
that one of said cover members (48) comprises a guide finger (51) which is guided in a link-type channel (50) of said other flap (48).

76. The device according to claim 74 or 75,
**characterized in**
that said link-type channel (50) is formed as a bracket which is open at one side.

77. The device according to any one of claims 69 to 76,
**characterized in**
that said cover members (48) are held by elastic means (53) and/or weights in the closing position.

78. The device according to any one of claims 69 to 77,
**characterized in**
that one of said two cover members (48) has arranged thereon a cam (52) which controls the opening movement of said other cover member (48).

79. The device according to any one of claims 69 to 78,
**characterized in**
that said two cover members (48) overlap each other at least in portions.

80. The device according to any one of claims 20 to 79,
**characterized in**
that said cutting profile (8) in the area of a lateral rest position (35) is arranged on said cover (6) connected to said cutting device (12) and is pivoted outwards together with said cutting device (12) when said cover (6) is opened.

81. The device according to any one of the preceding claims,
**characterized in**
that said dispensing compartment (2) is formed as an insertable container (54) which can be removed from said housing (7).

82. The device according to claim 1,
**characterized in**
that said cutting profile (8) and said cutting device (12) are formed on said insertable container (54).

83. The device according to any one of claims 81 or 82,
**characterized in**
that said insertable container (54) comprises at least one foil changing opening (55).

84. The device according to any one of claims 81 to 83,
**characterized in**
that said foil changing opening (55) is closed at least partly by a housing wall (7) when said insertable container (54) is inserted in said housing (7).

85. The device according to any one of claims 81 to 84,
**characterized in**
that a fastening means (56) is formed between insertable container (54) and housing (7).

86. The device according to claim 85,
**characterized in**
that elastic locking tongues (57) which engage into recesses or steps (58) formed on the respective counterpart are molded on said insertable container (54) and said housing (7), respectively.

87. The device according to any one of the preceding claims,
**characterized in**
that at least one suspension means (59) for a foil roll (3) is arranged on said housing (7) on the outside.

88. The device according to any one of the preceding claims,
**characterized in**
that said suspension means (59) comprises two bent levers (59) whose bent ends are arranged along a line and face each other.

89. The device according to claim 88,
**characterized in**
that said two bent levers (59) are arranged on a rail (60) on said housing (7) in longitudinally displaceable manner.

90. The device according to any one of claims 88 or 89,
**characterized in**
that said two bent levers (59) are moved towards each other by elastic elements (62).

91. The device according to claim 90,
**characterized in** that at least one tension spring (62) which moves said bent levers (59) towards each other is arranged between said bent levers (59).

92. The device according to any one of claims 88 to 91,
**characterized in**
that said bent levers (59) are rotatably supported on said housing (7).

93. The device according to any one of claims 88 to 92,
**characterized in**
that said bent levers (59) can be immersed in housing recesses (61).

## Revendications

1. Dispositif de réception de rouleaux de film (3) et de coupe de sections du film, avec une enveloppe (7) présentant au moins un compartiment de distribution (2) et une ouverture de distribution (5), et avec au moins un dispositif de coupe (12) concourant avec un profil de coupe (8) disposé sur le côté avant du dispositif, lequel dispositif de coupe (12) est relativement mobile au-dessus du profil de coupe (8) et transversalement à une bande de film (4) tirée, un couvercle (6) étant prévu avec au moins une partie de couvercle (6), et le profil de coupe (8) et le dispositif de coupe étant disposés seulement sur une des parties de couvercle (6) où le film est coupé, le dispositif de coupe (12) étant monté de manière mobile sur cette partie de couvercle (6) et l'ouverture de distribution (5) pour guider le film étant délimitée par la partie de couvercle (6) et l'enveloppe (7) ou par cette partie de couvercle (6) et une autre partie de couvercle (48) de l'enveloppe.

2. Dispositif selon la revendication 1, **caractérisé en ce que** des éléments de renforcement (9) augmentant la résistance, qui accroissent la rigidité du couvercle (6), sont disposés sur le couvercle (6), en particulier dans la zone du profil de coupe (8).

3. Dispositif selon la revendication 2, **caractérisé en ce que** les éléments de renforcement (9) sont disposés sur le côté intérieur du couvercle.

4. Dispositif selon l'une des revendications 2 ou 3, **caractérisé en ce que** des nervures de renforcement (9) s'étendent le long du profil de coupe (8).

5. Dispositif selon l'une des revendications précédentes, **caractérisé en ce que** le profil de coupe (8), rehaussé, fait saillie à l'avant hors du plan du couvercle (6).

6. Dispositif selon l'une des revendications 4 ou 5, **caractérisé en ce que** les nervures de renforcement (9) sont conformées en éléments de centrage pour le rouleau de film (3).

7. Dispositif selon l'une des revendications précédentes, **caractérisé en ce que** le couvercle (6) est fixé à l'enveloppe (7) par l'intermédiaire d'une liaison encliquetable (31) détachable.

8. Dispositif selon l'une des revendications précédentes, **caractérisé en ce que** le couvercle (6) et l'enveloppe (7) délimitent l'ouverture de distribution (5).

9. Dispositif selon l'une des revendications 2 à 8, **caractérisé en ce que** les éléments de renforcement (9) sont conformés en bord de tirage (28) pour la bande de film (4).

10. Dispositif selon l'une des revendications 2 à 9, **caractérisé en ce que** les éléments de renforcement (9) forment avec le profil de coupe (8) essentiellement une section transversale en forme de U.

11. Dispositif selon l'une des revendications précédentes, **caractérisé en ce que**, sur le couvercle (6), il est formé au moins un rail de guidage (13), sur lequel un élément de guidage (10) relié au dispositif de coupe (12) s'engrène et est monté de manière mobile.

12. Dispositif selon la revendication 11, **caractérisé en ce qu'**au moins un rail de guidage (13) est disposé sur chaque côté le long de la fente de coupe (17) du profil de coupe (8) et en ce que l'élément de guidage (10) relie entre eux les rails de guidage (13).

13. Dispositif selon la revendication 12, **caractérisé en ce que** l'élément de guidage (10) entoure comme une agrafe les rails de guidage (13).

14. Dispositif selon l'une des revendications 11 à 13, **caractérisé en ce que** le rail de guidage (13) est disposé en forme de T sur le couvercle (6).

15. Dispositif selon l'une des revendications 11 à 14, **caractérisé en ce que** le rail de guidage (13) s'engage dans des rainures (14) formées sur l'élément de guidage (10).

16. Dispositif selon l'une des revendications 11 à 15, **caractérisé en ce que** le dispositif de coupe (12) présente un couteau de coupe (11) relié à l'élément de guidage (10), lequel couteau de coupe s'étend à travers la fente de coupe (17) et est relié au dispositif de coupe (12) sur le côté du profil de coupe (8) opposé à l'élément de guidage (10).

17. Dispositif selon l'une des revendications précédentes, **caractérisé en ce que** le dispositif de coupe (12) présente au moins deux galets (15), entre lesquels est disposé le couteau de coupe (11).

18. Dispositif selon la revendication 17, **caractérisé en ce que** les galets (15) roulent sur le profil de coupe (8).

19. Dispositif selon l'une des revendications 17 ou 18, **caractérisé en ce que** les galets (15) présentent des bords de coupe (19) s'engageant dans le profil de coupe (8).

20. Dispositif selon l'une des revendications précédentes, **caractérisé en ce que** le couvercle (6) est monté en rotation sur l'enveloppe (7).

21. Dispositif selon la revendication 20, **caractérisé en ce que** l'axe de rotation (29) du couvercle (6) est éloigné d'un bord-limite de couvercle (26).

22. Dispositif selon l'une des revendications précédentes, **caractérisé en ce que** le couvercle (6) s'étend essentiellement sur toute la hauteur du compartiment de distribution (2).

23. Dispositif selon l'une des revendications 20 à 22, **caractérisé en ce que** le couvercle (6) est monté verticalement en position de fermeture, le couvercle (6) étant debout sur l'axe de rotation en position de fermeture.

24. Dispositif selon l'une des revendications précédentes, **caractérisé en ce que** le couvercle (6) en position de fermeture délimite avec son bord supérieur (26) l'ouverture de distribution (5).

25. Dispositif selon l'une des revendications précédentes, **caractérisé en ce que** le couvercle (6) présente des éléments raidisseurs (27) dans la zone du bord supérieur (26).

26. Dispositif selon la revendication 25, **caractérisé en ce que** les éléments raidisseurs (27) sont disposés sur le côté intérieur du couvercle.

27. Dispositif selon l'une des revendications 25 ou 26, **caractérisé en ce que** les éléments raidisseurs (27) sont conformés en bord de tirage du film (28).

28. Dispositif selon l'une des revendications 20 à 27, **caractérisé en ce que** l'angle d'ouverture du couvercle (6) est limité par une butée (30).

29. Dispositif selon l'une des revendications 20 à 28, **caractérisé en ce que** le profil de coupe (8) est conformé en butée (30) limitant l'angle d'ouverture, qui repose sur une partie fixe lorsque le couvercle (6) est complètement ouvert.

30. Dispositif selon l'une des revendications 10 à 29, **caractérisé en ce que** le rail de guidage (13) est conformé en canal de guidage (22), dans lequel l'élément de guidage (10) est monté de manière mobile.

31. Dispositif selon la revendication 30, **caractérisé en ce que** le canal de guidage (22) est constitué d'au moins deux parties de couvercle (23) reliées fixement l'une à l'autre.

32. Dispositif selon la revendication 31, **caractérisé en ce que** les parties de couvercle (23) délimitent la fente de coupe (17).

33. Dispositif selon l'une des revendications 30 à 32, **caractérisé en ce que** le canal de guidage (22) présente des éléments élastiques (24) du côté de la fente de coupe.

34. Dispositif selon la revendication 33, **caractérisé en ce que** les éléments élastiques (24) sont conformés en traverses élastiques de compensation de tolérance (24).

35. Dispositif selon la revendication 33 ou 34, **caractérisé en ce qu'**une traverse élastique de compensation de tolérance (24) est disposée sur chaque partie de couvercle (23).

36. Dispositif selon l'une des revendications 11 à 35, **caractérisé en ce que** le côté de l'élément de guidage (10) tourné vers la fente de coupe (17) est réalisé en forme de toit.

37. Dispositif selon l'une des revendications précédentes, **caractérisé en ce que** le couvercle (6) repose sur une butée (30) de l'enveloppe en position de fermeture.

38. Dispositif selon la revendication 37, **caractérisé en ce que** la bande de film (4) est guidée entre la butée (30) de l'enveloppe et le bord supérieur (26) du couvercle (6).

39. Dispositif selon l'une des revendications précédentes, **caractérisé en ce que** le couvercle (6) en position de fermeture est fixé de facon détachable à l'enveloppe (7) par l'intermédiaire d'un dispositif d'arrêt (31, 32).

40. Dispositif selon la revendication 39, **caractérisé en ce que** le dispositif d'arrêt (31, 32) présente des languettes à cran (31) qui entrent en prise avec des décrochements ou évidements (32) formés sur le pendant respectif.

41. Dispositif selon l'une des revendications 39 ou 40, **caractérisé en ce que** le dispositif d'arrêt (31, 32) peut être actionné par l'intermédiaire d'un élément de manipulation (33) situé à l'avant.

42. Dispositif selon l'une des revendications 39 à 41, **caractérisé en ce que** les languettes à cran (31) forment une saillie à l'avant au-dessus du couvercle (6) et présentent un décrochement (32) qui saisit le couvercle (6) en position de fermeture.

43. Dispositif selon l'une des revendications 39 à 42, **caractérisé en ce que** le dispositif d'arrêt (31, 32) présente un élément de manipulation (33) qui peut être actionné par un mouvement dirigé du centre de l'enveloppe au côté de l'enveloppe.

44. Dispositif selon l'une des revendications précédentes, **caractérisé en ce que**, sur l'enveloppe (7) ou/et le couvercle (6), est disposé au moins un ressort d'ouverture (34) qui, en position de fermeture du couvercle (6), repose élastiquement déformé sur le pendant respectif.

45. Dispositif selon la revendication 44, **caractérisé en ce que** le ressort d'ouverture (34) est conformé en traverse flexible (34) formée sur le couvercle (6) ou/et l'enveloppe (7).

46. Dispositif selon la revendication 45, **caractérisé en ce que** la traverse flexible (34) repose sur un décrochement réalisé sur le pendant respectif.

47. Dispositif selon la revendication 45 ou 46, **caractérisé en ce que** la traverse flexible (34) est réalisée en forme de L et est déformée élastiquement par l'appui frontal d'une branche du L en position de fermeture du couvercle (6).

48. Dispositif selon l'une des revendications 44 à 47, **caractérisé en ce que** le ressort d'ouverture (34) est disposé dans la zone d'une position de repos latérale (35) du dispositif de coupe (12).

49. Dispositif selon l'une des revendications précédentes, **caractérisé en ce que** le couvercle (6) est réalisé au moins partiellement sous la forme d'une coque cylindrique.

50. Dispositif selon la revendication 49, **caractérisé en ce que** le rayon de la coque cylindrique (36) est essentiellement adapté au rayon du rouleau de film (3).

51. Dispositif selon la revendication 49 ou 50, **caractérisé en ce que** le profil de coupe (8) est disposé sur le bord culminant frontal (39) de la coque cylindrique (36).

52. Dispositif selon l'une des revendications précédentes, **caractérisé en ce que** des nervures (37) sont disposées du côté interne à l'enveloppe sur le couvercle (6).

53. Dispositif selon l'une des revendications précédentes avec au moins deux compartiments de distribution qui présentent chacun un couvercle en forme de coque cylindrique**, caractérisé en ce qu'**une plaque frontale (38) s'étend à partir de chaque couvercle (6) d'un compartiment de distribution (2) dans la direction d'un compartiment de distribution (2) voisin.

54. Dispositif selon la revendication 53, **caractérisé en ce qu'**une plaque frontale (38) est tangentiellement contiguë à la forme en coque cylindrique du couvercle (6).

55. Dispositif selon la revendication 53 ou 54, **caractérisé en ce que** les plaques frontales (38) de deux compartiments de distribution voisins sont disposées parallèlement l'une à l'autre lorsque les couvercles (6) sont fermés.

56. Dispositif selon l'une des revendications 53 à 55, **caractérisé en ce que** les plaques frontales (38) de deux compartiments de distribution (2) voisins sont disposées dans un même plan lorsque les couvercles (6) sont fermés.

57. Dispositif selon l'une des revendications 53 à 56, **caractérisé en ce que** les plaques frontales (38) de deux compartiments de distribution (2) voisins délimitent une ouverture de distribution (5).

58. Dispositif selon l'une des revendications précédentes, **caractérisé en ce que** le couvercle (6) est monté de manière rotative et mobile sur l'enveloppe (7) par l'intermédiaire d'un guidage à trou longitudinal (40).

59. Dispositif selon la revendication 58, **caractérisé en ce que** le trou longitudinal (42) est disposé essentiellement verticalement.

60. Dispositif selon l'une des revendications précédentes, **caractérisé en ce qu'**il est formé sur le couvercle (6) un tenon (43), qui, lorsque le couvercle (6) est fermé, entre en prise avec un décrochement formé sur l'enveloppe (7).

61. Dispositif selon l'une des revendications précédentes, **caractérisé en ce qu'**il est fixé sur le couvercle (6) un bras angulaire (44), sur lequel le rouleau de film (3) peut être placé.

62. Dispositif selon la revendication 61, **caractérisé en ce que** le bras angulaire (44) s'étend parallèlement au fond du compartiment de distribution (2) lorsque le couvercle (6) est fermé.

63. Dispositif selon l'une des revendications 61 ou 62, **caractérisé en ce que** le bras angulaire (44) s'étend sur toute la profondeur du compartiment de distribution (2).

64. Dispositif selon l'une des revendications 61 à 63, **caractérisé en ce que**, dans la zone d'extrémité libre du bras angulaire (44), il est disposé un décrochement de prise (45), qui saisit le rouleau de film à l'arrière à l'ouverture du couvercle.

65. Dispositif selon l'une des revendications 61 à 64, **caractérisé en ce que** le bras angulaire (44) reposant sur une partie enveloppe (7) limite l'angle d'ouverture du couvercle (6) lorsque le couvercle (6) est ouvert.

66. Dispositif selon l'une des revendications 61 à 65, **caractérisé en ce que** le bras angulaire (44) s'étend en forme de plaque essentiellement sur toute la largeur du compartiment.

67. Dispositif selon l'une des revendications précédentes, **caractérisé en ce que** le couvercle (6) présente des flasques latéraux (47) sur le côté tourné vers le rouleau de film (3).

68. Dispositif selon la revendication 67, **caractérisé en ce que** la hauteur et/ou la largeur des flasques latéraux (47) correspondent à peu près au diamètre d'un rouleau de film (3).

69. Dispositif selon l'une des revendications précédentes, **caractérisé en ce que** le couvercle (6) est réalisé en deux parties avec une partie de couvercle (48) montée en rotation suspendue et une partie de couvercle (48) montée en rotation verticalement, la partie de couvercle (48) montée verticalement étant debout sur son axe de rotation en position de fermeture.

70. Dispositif selon la revendication 69, **caractérisé en ce que** les deux parties de couvercle (48) délimitent entre elles l'ouverture de distribution (5).

71. Dispositif selon l'une des revendications 69 ou 70, **caractérisé en ce que** les deux parties de couvercle (48) sont chanfreinées de manière diamétralement opposée sur leurs côtés tournés l'un vers l'autre en position de fermeture.

72. Dispositif selon l'une des revendications 69 à 71, **caractérisé en ce que** les deux parties de couvercle (48) sont couplées ensemble par des dispositifs mécaniques a engrenages (49, 50, 51, 52).

73. Dispositif selon la revendication 72, **caractérisé en ce que** les dispositifs mécaniques à engrenages sont réalisés sous la forme de segments de roues dentées (49) en prise les uns avec les autres.

74. Dispositif selon la revendication 72, **caractérisé en ce que** les deux parties de couvercle (48) sont reliées en mouvement entre elles par l'intermédiaire d'un guidage à coulisse (50, 51).

75. Dispositif selon la revendication 74, **caractérisé en ce que** l'une des deux parties de couvercle (48) présente un doigt de guidage (51) qui est guidé dans un canal à coulisse (50) de l'autre partie de couvercle (48).

76. Dispositif selon la revendication 74 ou 75, **caractérisé en ce que** le canal à coulisse (50) est conformé en languette ouverte d'un côté.

77. Dispositif selon l'une des revendications 69 à 76, **caractérisé en ce que** les parties de couvercle (48) sont maintenues en position de fermeture par des dispositifs élastiques (53) et/ou par leur poids.

78. Dispositif selon l'une des revendications 69 à 77, **caractérisé en ce que**, sur l'une des deux parties de couvercle (48), est réalisée une came de commande (52) qui commande le mouvement d'ouverture de l'autre partie de couvercle (48).

79. Dispositif selon l'une des revendications 69 à 78, **caractérisé en ce que** les deux parties de couvercle (48) se chevauchent au moins en partie.

80. Dispositif selon l'une des revendications 20 à 79, **caractérisé en ce que** le profil de coupe (8) est disposé dans la zone d'une position de repos latérale (35) sur le couvercle (6) relié au dispositif de coupe (12) et pivote avec le dispositif de coupe (12) à l'ouverture du couvercle (6).

81. Dispositif selon l'une des revendications précédentes, **caractérisé en ce que** le compartiment de distribution (2) est réalisé sous la forme d'un récipient rapporté (54) pouvant être sorti de l'enveloppe (7).

82. Dispositif selon la revendication 81, **caractérisé en ce que** le profil de coupe (8) et le dispositif de coupe (12) sont formés sur le récipient rapporté (54).

83. Dispositif selon l'une des revendications 81 ou 82, **caractérisé en ce que** le récipient rapporté (54) présente au moins une ouverture de changement de film (55).

84. Dispositif selon l'une des revendications 81 à 83, **caractérisé en ce que** l'ouverture de changement de film (55) est obturée au moins partiellement par une paroi de l'enveloppe (7) lorsque le récipient rapporté (54) est placé dans l'enveloppe (7).

85. Dispositif selon l'une des revendications 81 à 84, **caractérisé en ce qu'**un dispositif de fixation (56) est réalisé entre le récipient rapporté (54) et l'enveloppe (7).

86. Dispositif selon la revendication 85, **caractérisé en ce que** des languettes de verrouillage élastiques (57) sont réalisées sur le récipient rapporté (54), ou l'enveloppe (7), qui s'engagent dans des évidements ou décrochements (58) formés sur le pendant respectif.

87. Dispositif selon l'une des revendications précédentes, **caractérisé en ce qu'**au moins un dispositif d'accrochage (59) pour un rouleau de film (3) est disposé sur l'enveloppe (7) à l'extérieur.

88. Dispositif selon l'une des revendications précédentes, **caractérisé en ce que** le dispositif d'accrochage (59) présente deux leviers angulaires (59), dont les extrémités coudées sont tournées l'une vers l'autre et disposées sur une même ligne.

89. Dispositif selon la revendication 88, **caractérisé en ce que** les deux leviers angulaires (59) sont disposés de manière à être mobiles longitudinalement sur un rail (60) monté sur l'enveloppe (7).

90. Dispositif selon l'une des revendications 88 ou 89, **caractérisé en ce que** les deux leviers angulaires (59) sont déplacés l'un vers l'autre par des éléments élastiques (62).

91. Dispositif selon la revendication 90, **caractérisé en ce qu'**il est installé entre les leviers angulaires (59) au moins un ressort de traction (62) qui déplace les leviers angulaires (59) l'un vers l'autre.

92. Dispositif selon l'une des revendications 88 à 91, **caractérisé en ce que** les leviers angulaires (59) sont montés en rotation sur l'enveloppe (7).

93. Dispositif selon l'une des revendications 88 à 92, **caractérisé en ce que** les leviers angulaires (59) peuvent être enfoncés dans des évidements (61) de l'enveloppe.
